# EUROPÄISCHE PATENTSCHRIFT

(11) **EP 3 268 130 B1**
(45) Veröffentlichungstag und Bekanntmachung des Hinweises auf die Patenterteilung: **26.05.2021**
(21) Anmeldenummer: 16722046.6
(22) Anmeldetag: 10.03.2016
(51) Int. Cl.: B01L 3/00

(54) **FLUIDIKSTRUKTUR**
FLUIDIC STRUCTURE
STRUCTURE FLUIDIQUE

(30) Priorität: 10.03.2015 DE 102015204235
(43) Veröffentlichungstag der Anmeldung: 17.01.2018
(73) Patentinhaber: Fraunhofer Gesellschaft zur Förderung der angewandten Forschung E.V., 80686 München (DE)
(72) Erfinder: LATTA, Daniel, 55128 Mainz (DE); SCHUNCK, Tobias, 55116 Mainz (DE); BAßLER, Michael, 55127 Mainz (DE); SPANG, Peter, 55599 Gau-Bickelheim (DE); HOLZKI, Markus, 55286 Wörrstadt (DE); BREITRUCK, Achim, 64291 Darmstadt (DE); HIMMELREICH, Ralf, 55131 Mainz (DE)
(74) Vertreter: Mehler Achler
(86) Internationale Anmeldenummer: PCT/EP2016/000429
(87) Internationale Veröffentlichungsnummer: WO 2016/142067

(56) Entgegenhaltungen:
- EP-A1- 1 441 131
- WO-A2-2013/160408
- WO-A2-2013/160408
- DE-B3-102009 048 378

## Beschreibung

Die Erfindung betrifft eine Fluidikstruktur, insbesondere eine Mikrofluidikstruktur, zum Steuern eines oder mehrerer Fluide, welche eine Strömungsrichtung und einen allseitig durch Wände begrenzten Querschnitt senkrecht zur Strömungsrichtung definiert. Ferner betrifft die Erfindung einen mikrofluidischen Chip mit einem Substrat, einer Abdeckung für das Substrat und einer solchen Fluidikstruktur in dem Substrat. Die Erfindung betrifft schließlich ein System bestehend aus der Fluidikstruktur oder dem mikrofluidischen Chip zusammen mit einem ersten und einem zweiten Fluid, welche in der Fluidikstruktur oder dem mikrofluidischen Chip vereinigt werden.

Die gattungsgemäßen Fluidikstrukturen, insbesondere Mikrofluidikstrukturen, dienen der Handhabung von teilweise sehr kleinen Flüssigkeitsmengen im Bereich weniger ml bis in den µl-Bereich. Die Fluidleitungen in solchen Strukturen weisen laterale Abmessungen im Berreich weniger mm und darunter auf. Flüssigkeiten werden in einer solchen Fluidikstruktur im Durchflusssystem gehandhabt, d.h. durch Erzeugen einer Druckdifferenz (Über- und/oder Unterdruck) durch die Fluidleitungen gefördert. Hierfür kommen neben dem mikrofluidischen Chip technisch anspruchsvolle Steuer- oder Betreibergeräte zum Einsatz, die an den Mikrofluidikchip angeschlossen werden bzw. in die der Mikrofluidikchip eingelegt wird.

Die Anwendungen solcher Fluidstrukturen sind vielfältig. Aus der US 5,972,710 A ist beispielsweise eine Fluidstruktur mit einem Diffusionskanal mit V-förmigem Profil bekannt, in dem ein Analyt und eine Nachweisflüssigkeit zu einem parallelen laminaren Strom vereinigt werden, um mittels Diffusionsprozessen Partikel in dem Analyten nachzuweisen.

Die US 2011/0100476 A1 offenbart eine mikrofluidische Struktur mit einem Ventil, das aus einer aufschmelzbaren Struktur innerhalb eines Fluidkanals gebildet wird. Die aufschmelzbare Struktur dient dazu, bei externer Energiezufuhr den Fluidkanal dauerhaft zu verschließen.

In der DE 600 07 128 T2 wird ein Ventil eines mikrofluidischen Systems vorgestellt, das einen Fluidkanal mit einem Hindernis umfasst. Das Hindernis wird aus einem intelligenten Polymer gebildet, das bei externer Energiezufuhr eine Volumenveränderung erfährt und dadurch den Fluidstrom durch den Kanal verändert.

Die US 2013/0167958 A1 befasst sich mit mikrofluidischen Strukturen in fluidischen Logikschaltungen. Die mikrofluidischen Strukturen umfassen unter anderem Abzweigschaltungen zur Steuerung von Gas- oder Flüssigkeitsbläschen in einem Trägermedium.

In der Schrift US 2004/0195539 A1 wird ein mikrofluidisches Ventil einer Fluidleitung beschrieben, welche in einem Substrat in Form eines Kanals ausgebildet ist und an der Stelle des Ventils eine Kanalverengung aufweist. Der Kanal ist mit einer selbstklebenden Abdeckfolie verschlossen. Das Ventil ist im Anfangszustand geöffnet und kann durch Andrücken der selbstklebenden Folie im Bereich der Verengung dauerhaft verschlossen werden. Weiterhin ist beschrieben, wie dieses Ventil anschließend durch die Umformung des Substratmaterials im Bereich der Kanalverengung mittels eines von außen einprägenden Stempels wieder geöffnet werden kann.

Die Schrift US 2012/0103103427 A1 befasst sich mit einer mikrofluidischen Struktur mit einem Fluidkanal, der in Strömungsrichtung aufeinanderfolgend weitere und engere Abschnitte ausbildet. Zwei den Fluidkanal parallel durchströmende Fluide werden in der Struktur wahlweise fokusiert, gemischt oder in getrennte Bahnen gelenkt.

Die Schrift US 2007/0286774 A1 befasst sich mit einer Mikrofluidikeinrichtung mit einem Fluidkanal, der in einem Substrat ausgebildet und mit einer Folie abgedeckt ist. In dem Kanal sind wenigstens 2 Abschnitte ausgebildet, in die eine Flüssigkeit aufgrund eines Kapillareffektes einfließt. Die beiden Abschnitte sind voneinander beabstandet, sodass der kapillare Fluss dazwischen unterbrochen ist. Durch eine derartige Struktur soll der kapillare Fluss innerhalb des Kanals insgesamt besser kontrolliert werden.

Eine besondere Problematik bei der Handhabung von Fluiden ergibt sich beim Zusammenführen von Flüssigkeiten. Hierfür sind Fluidleitungsstrukturen bekannt, die wenigstens zwei fluidische Zuleitungen und einen Abgang aufweisen, die im Bereich einer T-Kreuzung aufeinander treffen. Schwierig ist hierbei zu gewährleisten, dass sich Flüssigsäulen begrenzter Volumina, auch "Flüssigkeitsplugs" genannt, aus den beiden Zuleitungen zwecks Vereinigung auch zeitgleich an der T-Kreuzung ankommen. Dies macht eine umfangreiche Fluidkontrolle beispielsweise mittels aufwendiger Ventilschaltungen und genauer Positionsüberwachung der Flüssigkeitssäulen erforderlich, durch die der Förderdruck gesteuert und so die Position der Flüssigkeitssäulen geregelt wird. Die Positionsüberwachung erfolgt beispielsweise mittels einer Lichtschranke, die exakt vermisst, wo sich der Beginn und das Ende beider Flüssigkeitssäulen befinden. Ohne eine solche Regelung können Gaspuffer zwischen den Flüssigkeitssäulen eingeschlossen werden, die die Flüssigkeitssäulen innerhalb der Fluidleitungen stets voneinander trennen. Im Falle einer Trennung der Flüssigkeitssäulen durch Lufteinschlüsse wird z.B. eine vollständige Vermischung von Flüssigkeiten verhindert, oder es werden sensorische Einrichtungen in ihrer Funktionalität gestört.

Grundsätzliches Bestreben ist es, die Steuerung oder Regelung aber auf ein notwendiges Minimum zu beschränken. Insbesondere sind aufwändige Vorkehrungen an den Mikrofluidikchips, wie bewegliche Ventilteile, zu vermeiden, weil gerade hier auf geringstmögliche Herstellungskosten geachtet wird.

Einen anderen Weg zur Vereinigung zweier Flüssigkeiten beschreibt deshalb die DE 10 2009 048 378 B3. Die darin beschriebene mikrofluidische Struktur umfasst eine Fluidleitung, die sich an einer Stelle lateral zur Strömungsrichtung zu einer Fluidkammer aufweitet. Die Aufweitung und Oberfläche der Fluidkammer sind so beschaffen, dass sich ein durch die Fluidkammer geleitetes erstes Flüssigkeitsvolumen über den gesamten Querschnitt der Fluidkammer verteilt. Desweiteren mündet eine weitere Zuleitung in eine Halteposition in der Fluidkammer, die dergestalt ausgebildet ist, dass ein dorthin transportiertes zweites Flüssigkeitsvolumen im Bereich der Halteposition verharrt, bis es von dem durchgeleiteten ersten Flüssigkeitsvolumen aufgenommen wird und beide Flüssigkeitsvolumina vereint aus der Fluidkammer herausgefördert werden. Diese Struktur stellt unter bestimmten fluidischen Voraussetzungen (Benetzungseigenschaften) eine alternative, passive Fluidsteuerung bereit, die aufwendige Ventilschaltungen und/oder sonstige aktive Fluidkontrolle verzichtbar macht.

Eine ganz ähnliche Fluidikstruktur ist aus dem Aufsatz "Droplet-based microfluidic sensing system for rapid fish freshness determination", von D. Itoh et al., Sensors and Actuators B 171-172 (2012), Seiten 619-626 bekannt. Die dort beschriebene mikrofluidische Struktur umfasst nur eine Zuleitung und eine Ableitung für die Handhabung zweier oder mehrerer getrennt zugeführter Flüssigkeitssäulen (plugs). Diese werden durch die Zuleitung und durch Gasblasen voneinander getrennt ebenfalls einer lateral aufgeweiteten Fluidkammer zugeführt, deren Volumen jedenfalls größer ist als das Volumen der ersten ankommenden Flüssigkeitssäule. Die Fluidkammer ist so ausgebildet, dass die Flüssigkeit nur eine der gegenüberliegenden Seitenwandungen benetzt. Dadurch wird ein Bypass freigegeben, durch den das Gas aus dem Gaspuffer zwischen den Flüssigkeitssäulen entweichen kann. Unter fortgesetztem Förderdruck holt so die zweite Flüssigkeitssäule die weiterhin an der Seitenwandung anhaftende erste Flüssigkeit ein und wird mit dieser vereint aus der Fluidkammer herausgefördert. Dies erfordert allerdings als weitere Bedingung, dass das Gesamtvolumen beider Flüssigkeiten ausreicht, um beide Wandungen der aufgeweiteten Vereinigungskammer zu benetzen.

Während die beiden zuletzt genannten Fluidikstrukturen keine aufwendige Ventilschaltung und Fluidkontrolle benötigen und somit konzeptionell einfacher sind, haben sie den Nachteil, dass sie nicht in allen Fällen, insbesondere nicht für benetzende Flüssigkeiten und Flüssigkeiten mit hoher Oberflächenspannung, einen prozesssicheren Ablauf gewährleisten, denn diese Flüssigkeiten würden aufgrund von Kapillarkräften dazu neigen, sich in die engere Fluidleitung vor- oder zurückzuziehen.

Aus der WO 2013/160408 A2 ist eine mikrofluidische Vorrichtung zum Abmessen einer bestimmten Flüssigkeitsmenge bekannt, welche einen mikrofluidischen Kanal mit wenigstens einem querschnittsverengenden Hindernis und wenigstens einem Seitenkanal mit einem Einlass und einem Auslass aufweist, wobei der Seitenkanal mit dem mikrofluidischen Kanal dergestalt verbunden ist, dass dessen Auslass mit dem Hindernis zusammentrifft, und wobei der Hohlraum des Einlasses und des Auslasses des Seitenkanals geringer ist als der Hohlraum des Seitenkanals an einer Stelle zwischen dem Einlass und dem Auslass.

Aus der EP 1 441 131 A1 ist ein mikrofluidischer Schalter mit einem ersten Kanal und einem zweiten Kanal bekannt, wobei der erste Kanal und der zweite Kanal in einem gemeinsamen Endbereich münden und der erste Kanal am Übergang zum Endbereich eine Verjüngung aufweist, an der ein durch den Kanal einströmendes Fluid angehalten wird. Während des Anhaltens füllt sich der zweite Kanal mit dem Fluid bis dieser Kanal bis hin zum gemeinsamen Endbereich vollständig mit Fluid gefüllt ist und das Fluid anschließend durch den ersten Kanal und den zweiten Kanal zeitverzögert weitergefördert wird.

Aufgabe der vorliegenden Erfindung ist es demgemäß, eine einfache Fluidikstruktur zu schaffen, die dazu geeignet ist, auch Flüssigkeiten, die durch ein Puffermedium voneinander beabstandet zugeführt werden und die die Wände der Fluidleitung wahlweise stärker oder schwächer benetzen als das Puffermedium, prozesssicher zu vereinigen.

Die Aufgabe wird durch eine Fluidikstruktur mit den Merkmalen des Anspruches 1, einen mikrofluidischen Chip mit den Merkmalen des Anspruches 10 und ein System mit den Merkmalen des Anspruches 13 gelöst.

Erfindungsgemäß weist die Fluidleitung der eingangs genannten Fluidikstruktur einen in Strömungsrichtung ausgedehnten, von weiteren Zu- und Ableitungen freien Halteabschnitt auf, in dem die Fluidleitung einen engen Bereich mit einem Volumen Vₑ und, bezogen auf die Strömungsrichtung, lateral angrenzend einen weiten Bereich mit einem Volumen V_{w} aufweist, wobei der enge Bereich in wenigstens einer ersten Richtung senkrecht zur Strömungsrichtung (erste laterale Richtung) einen geringeren Wandabstand hₑ aufweist als der minimale Wandabstand h_{w} des weiten Bereiches. Die Fluidleitung weist in Strömungsrichtung vor dem einen Einlassabschnitt und in Strömungsrichtung hinter dem Halteabschnitt einen Auslassabschnitt auf, wobei der Einlassabschnitt und der Auslassabschnitt in der ersten Richtung stufenlos in den engen Bereich des Halteabschnittes oder in den weiten Bereich des Halteabschnittes übergehen.

Dementsprechend wird die Aufgabe auch durch einen mikrofluidischen Chip der eingangs genannten Art gelöst, bei dem die Fluidleitung in Form eines Kanals in dem Substrat ausgebildet und von der Abdeckung verschlossen ist, wobei der Kanal in dem Halteabschnitt in den engen und den weiten Bereich unterteilt ist. Besonders bevorzugt weist hierbei der weite Bereich eine größere Kanaltiefe als der enge Bereich auf. Diese Ausgestaltung ist besonders einfach und somit kostengünstig herstellbar. Weiterhin bevorzugt steht die erste laterale Richtung senkrecht auf einem der Abdeckung gegenüberliegenden Kanalgrund, d.h. der Wandabstand hₑ des engen Bereiches wird durch die Kanaltiefe bestimmt.

Der Halteabschnitt ist generell also in zwei quer zur Strömungsrichtung (lateral) nebeneinander liegende und fluidisch verbundene Bereiche längs unterteilt, von denen der eine in wenigstens einer Raumrichtung senkrecht zur Strömungsrichtung, nämlich der ersten lateralen Richtung, enger ist als der andere in jeglicher Raumrichtung. Diese Konfiguration stellt sicher, dass eine erste Flüssigkeit, welche die Wände der Fluidleitung schwächer oder auch stärker benetzt als das diese Flüssigkeit umgebende Puffermedium und den Halteabschnitt erreicht, dort in beiden Fällen aufgrund von Kapillarkräften sicher festgehalten wird. Für die Angaben "quer zur Strömungsrichtung" oder "senkrecht zur Strömungsrichtung" wird hierin auch der Begriff "lateral" verwendet. Die Angabe "in Strömungsrichtung" wird auch mit "längs" oder "in Längsrichtung" umschrieben.

Der Halteabschnitt besitzt als Abschnitt der Fluidleitung nur eine Zuleitung und eine Ableitung in Form der Fluidleitung selbst. Zwei oder mehrere Flüssigkeitssäulen werden dem Halteabschnitt, durch ein oder mehrere Puffermedien getrennt, durch dieselbe Zuleitung aufeinander folgend zugeführt und nach Vereinigung im Halteabschnitt durch dieselbe Ableitung gemeinsam aus dem Halteabschnitt entfernt.

Eine zweite Bedingung ist dementsprechend, ganz ähnlich wie bei der Fluidkammer in dem oben genannten Aufsatz, dass der Haltebereich ausreicht, um das erwartete Volumen V_{FI1} der dort ankommenden ersten Flüssigkeit vollständig aufzunehmen. Mit anderen Worten ist es erforderlich, dass das Volumen V_{FI1} der ersten Flüssigkeit kleiner ist, als das Volumen des Haltebereiches. Als "Haltebereich" wird wahlweise nur der enge oder der weite Bereich des Halteabschnittes bezeichnet, je nachdem, wo sich die Flüssigkeit in Abhängigkeit von ihrem Benetzungsverhalten aufhält. Das Volumen des Haltebereiches kann demnach das Volumen Vₑ des engen Bereiches des Halteabschnittes sein, wenn die erste Flüssigkeit die Wände der Fluidleitung stärker benetzt als das umgebende Puffermedium. Dann muss also gelten: V_{FI1} < Vₑ. Das Volumen des Haltebereiches kann aber auch das Volumen V_{w} des weiten Bereiches des Halteabschnittes sein, wenn die erste Flüssigkeit die Wände der Fluidleitung schwächer benetzt als das umgebende Puffermedium. Demnach muss gelten: V_{FI1} < V_{w}. Nur unter diesen Bedingungen gibt die erste Flüssigkeit den Anfang und das Ende des lateral angrenzenden Bereiches des Halteabschnittes frei, sodass durch diesen hindurch eine Bypassleitung für ein zwischen der ersten Flüssigkeit und einer folgenden zweiten Flüssigkeit eingeschlossenes Puffermedium freigegeben wird.

Eine dritte Bedingung ist wiederum ganz ähnlich wie bei der bekannten Lösung, dass das erwartete Gesamtvolumen der zwei oder mehreren vereinigten Flüssigkeiten V_{Fl1} + V_{Fl2} ausreicht, um ein Ende des Halteabschnittes mit Flüssigkeit zu verschließen. Mit anderen Worten ist es erforderlich, dass das Gesamtvolumen der vereinigten Flüssigkeiten V_{Fl1} + V_{Fl2} größer ist, als das Volumen des Haltebereiches. Im Fall der stärker benetzenden Flüssigkeiten ist dies also das Volumen Vₑ des engen Bereiches des Halteabschnittes: V_{Fl1} + V_{Fl2} > Vₑ. Im Fall der schwächer benetzenden Flüssigkeiten ist es das Volumen V_{w} des weiten Bereiches des Halteabschnittes: V_{Fl1} + V_{Fl2} > V_{w}. Das Volumen "V_{Fl2}" steht hierin jeweils stellvertretend für das Volumen einer zweiten Flüssigkeit oder mehrerer zweiter Flüssigkeiten. Es können auf diese Weise insgesamt zwei, drei oder weitere durch Puffermedien getrennte Flüssigkeiten in dem Haltebereich vereinigt und anschließend das gesamte zusammengeführte Flüssigkeitsvolumen unter fortgesetztem Förderdruck aus dem Haltebereich der Fluidleitung automatisch herausgefördert werden.

Diese Bedingungen spiegeln sich in einem Verfahren zum Vereinigen zweier Flüssigkeitsvolumina wieder. Dieses sieht vor, dass in einer Fluidikstruktur mit einer Fluidleitung, welche eine Strömungsrichtung und einen allseitig durch Wände begrenzten Querschnitt senkrecht zur Strömungsrichtung definiert und einen in Strömungsrichtung ausgedehnten, von weiteren Zu- und Ableitungen freien Halteabschnitt aufweist, in dem die Fluidleitung einen engen Bereich mit einem Volumen Vₑ und, bezogen auf die Strömungsrichtung, lateral angrenzend einen weiten Bereich mit einem Volumen V_{w} aufweist, wobei der enge Bereich in wenigstens einer ersten Richtung senkrecht zur Strömungsrichtung einen geringeren Wandabstand hₑ aufweist als der minimale Wandabstand h_{w} des weiten Bereiches, wahlweise, je nach Benetzungsverhalten, in einem Schritt a) eine erste Flüssigkeit mit dem Volumen V_{FI1} durch die Fluidleitung in den Halteabschnitt und dort aufgrund von Kapillarkräften in den engen Bereich transportiert wird, und anschließend in einem Schritt b) wenigstens eine zuvor durch ein Puffermedium von der ersten Flüssigkeit getrennte zweite Flüssigkeit mit dem Volumen V_{FI2} durch dieselbe Fluidleitung in den Halteabschnitt transportiert wird, während das Puffermedium durch den weiten Bereich an der ersten Flüssigkeit vorbei aus dem Halteabschnitt herausgefördert wird, bis die wenigstens eine zweite Flüssigkeit die erste Flüssigkeit erreicht und beide/alle Flüssigkeiten vereint aus dem Halteabschnitt herausgefördert werden, wobei die Bedingungen gelten: V_{Fl1} < Vₑ und V_{Fl1} + V_{Fl2} > Vₑ; oder in einem Schritt c) eine erste Flüssigkeit mit dem Volumen V_{Fl1} durch die Fluidleitung in den Halteabschnitt und dort aufgrund von Kapillarkräften in den weiten Bereich transportiert wird, und anschließend in einem Schritt d) wenigstens eine zuvor durch ein Puffermedium von der ersten Flüssigkeit getrennte zweite Flüssigkeit mit dem Volumen V_{Fl2} durch dieselbe Fluidleitung in den Halteabschnitt transportiert wird, während das Puffermedium durch den engen Bereich an der ersten Flüssigkeit vorbei aus dem Halteabschnitt herausgefördert wird, bis die wenigstens eine zweite Flüssigkeit die erste Flüssigkeit erreicht und beide/alle Flüssigkeiten vereint aus dem Halteabschnitt herausgefördert werden, wobei die Bedingungen gelten: V_{FI1} < V_{w} und V_{Fl1} + V_{Fl2} >V_{w}.

Analog spiegeln sich diese Bedingungen auch in dem erfindungsgemäßen System wieder, welches eine Fluidikstruktur oder einen mikrofluidischen Chip der vorstehend beschriebenen Art, eine erste Flüssigkeit mit einem definierten Volumen V_{Fl1}, und eine zweite Flüssigkeit mit einem definierten Volumen V_{Fl2} und ein Puffermedium, welches eingangs des Haltebereichs zwischen der ersten und der zweiten Flüssigkeit angeordnet und zusammen mit der ersten und der zweiten Flüssigkeit durch die Fluidleitung transportierbar ist, umfasst, wobei wahlweise die erste und die zweite Flüssigkeit die Wände der Fluidikstruktur stärker benetzen als das Puffermedium und wobei die Bedingungen gelten: V_{FI1} < Vₑ und V_{Fl1} + V_{Fl2} > Vₑ, oder wobei die erste und die zweite Flüssigkeit die Wände der Fluidikstruktur schwächer benetzen als das Puffermedium und wobei die Bedingungen gelten: V_{Fl1} < V_{w} und V_{Fl1} + V_{Fl2} >V_{w}.

"Die Flüssigkeiten sind stärker benetzende Flüssigkeiten" heißt, die Flüssigkeitsoberfläche bildet einen Kontaktwinkel zur Oberfläche des Kanals von <90°, bevorzugt <75° und besonders bevorzugt <45° aus. Umgekehrt heißen die Flüssigkeiten schwächer benetzende Flüssigkeiten, wenn die Flüssigkeitsoberfläche einen Kontaktwinkel zur Oberfläche des Kanals von >90°, bevorzugt >105° und besonders bevorzugt >135° ausbilden. Als "Flüssigkeitsoberfläche" wird die Grenzfläche der ersten und zweiten Flüssigkeiten zu dem angrenzenden Puffermedium bezeichnet. Im Fall einer Grenzfläche zu einem gasförmigen Puffermedium würde man vereinfachend von benetzenden oder nicht benetztenden ersten und zweiten Flüssigkeiten sprechen. Als Puffermedium wird allgemein ein in der ersten und in der zweiten Flüssigkeit unlösliches Medium bezeichnet. Dies kann eben eine Gas, wie beispielsweise Luft, oder eine Flüssigkeit, wie beispielsweise eine ölbasierte Flüssigkeit sein, wenn die ersten und die zweiten Flüssigkeiten auf Wasserbasis vorliegen, oder umgekehrt eine wasserbasierte Flüssigkeit, wenn die ersten und die zweiten Flüssigkeiten auf Ölbasis beruhen.

Als Anwendungsbeispiele seien Reaktionsgemische für molekular-biologische Reaktionen genannt, bei denen in wässrigen Flüssigkeitsvolumina Nukleinsäuren als erste Flüssigkeit und Enzyme als zweite Flüssigkeit der erfindungsgemäßen Fluidikstruktur zugeführt und darin verfahrensgemäß vereint werden um eine Reaktion zu ermöglichen. Als mögliches Puffermedium kommen Mineralöle, Silikonöle, fluorierte Öle, oder organische Polymere (z.B. "Novec 7500" (Hydrofluorether (C7F150C2H5)) in Betracht.

Bevorzugt ist ein lateraler Übergang zwischen dem engen Bereich und dem weiten Bereich in Form eines in Strömungsrichtung ausgedehnten Absatzes ausgebildet.

Ein oder mehrere solcher Absätze können sich von einer oder mehreren, die Fluidleitung begrenzenden Wänden erheben. Der enge Bereich bildet sich bevorzugt jeweils zwischen einem Plateau des Absatzes und einem gegenüberliegenden Wandabschnitt aus, wobei die erste laterale Richtung senkrecht auf dem Plateau steht. Der Absatz kann scharfe oder abgerundete oder angefaste Kanten aufweisen.

Bei dem mikrofluidischen Chip geht beispielweise der Kanalgrund im Einlassabschnitt und im Auslassabschnitt stufenlos in den Kanalgrund des engen Bereiches oder in den Kanalgrund des weiten Bereiches über. Der Kanalgrund des engen Bereiches bildet dabei bevorzugt das oben erwähnte Plateau.

"Stufenlos" umfasst einerseits einen Übergang vom Einlassabschnitt zum engen bzw. weiten Bereich des Halteabschnittes und von dort zum Auslassabschnitt ohne Querschnittsveränderung in der ersten lateralen Richtung. Dies wird in einer Ausführungsform beispielsweise dadurch erreicht, dass der Einlassabschnitt und der Auslassabschnitt in der ersten Richtung senkrecht zur Strömungsrichtung jeweils einen Wandabstand hᵢₙ bzw. hₒᵤₜ aufweisen, der gleich dem minimalen Wandabstand hₑ des engen Bereiches ist.

In diesem Fall ändert sich die Abmessung der Fluidleitung in der ersten lateralen Richtung beim Durchströmen des engen Bereiches im Halteabschnitt nicht. Der weite Bereich des Halteabschnittes bildet bei dieser Ausgestaltung indes eine Aufweitung des Querschnittes der Fluidleitung in der ersten lateralen Richtung.

"Stufenlos" umfasst andererseits auch einen stetigen Übergang zwischen den Abschnitten. Mit "stetig" wird dabei eine kontinuierliche, nicht sprunghafte Querschnittsveränderung bezeichnet. In einer alternativen Ausführungsform weist der Einlassabschnitt demgemäß in der ersten lateralen Richtung einen Wandabstand hᵢₙ > hₑ auf, wobei die Fluidleitung in Strömungsrichtung nach dem Einlassabschnitt und vor dem Halteabschnitt einen ersten Übergangsabschnitt aufweist, in dem sich der laterale Wandabstand in Strömungsrichtung von hᵢₙ auf hₑ stetig verjüngt.

In analoger Weise weist der Auslassabschnitt in der ersten lateralen Richtung einen Wandabstand hₒᵤₜ > hₑ auf, wobei die Fluidleitung in Strömungsrichtung hinter dem Halteabschnitt und vor dem Auslassabschnitt einen zweiten Übergangsabschnitt aufweist, in dem sich der laterale Wandabstand in Strömungsrichtung von hₑ auf hₒᵤₜ stetig aufweitet.

Bei dieser Ausgestaltung verjüngt sich der Kanalquerschnitt der Fluidleitung in der ersten lateralen Richtung einlassseitig hin zum Halteabschnitt auf den Wandabstand des engen Bereiches und weitet sich austrittsseitig in entsprechender Weise wieder auf. Der enge Bereich bildet also eine Einengung des Leitungsquerschnittes.

Um zu verhindern, dass die Strömungsgeschwindigkeit der Flüssigkeiten aufgrund von Einengungen des Leitungsquerschnittes zu stark ansteigt, sieht eine vorteilhafte Ausgestaltung der Erfindung vor, dass die Fluidleitung in dem Halteabschnitt in einer zweiten Richtung senkrecht zur Strömungsrichtung (zweite laterale Richtung) gegenüber dem Einlassabschnitt und dem Auslassabschnitt lateral erweitert ist. Ein zweiter Vorteil der Aufweitung ist, dass größere Flüssigkeitsvolumina gehandhabt werden können, ohne dass der Platzbedarf der Struktur auf dem mikrofluidischen Chip zu stark zunimmt. Im Gegensatz dazu würde ein entsprechend verlängerter Kanal selbst bei Mäanderung mehr Platz benötigen.

Insbesondere kann die Fluidleitung auf der Seite des engen Bereiches, auf der Seite des weiten Bereiches oder auf beiden Seiten in der zweiten lateralen Richtung erweitert sein.

Besonders vorteilhaft ist es, wenn der weite Bereich in der zweiten Richtung senkrecht zur Strömungsrichtung gegenüber dem Einlassabschnitt und/oder gegenüber dem Auslassabschnitt versetzt angeordnet ist.

Diese Ausgestaltung hat den Vorteil, dass die Strömung der Fluide beim Passieren des engen Bereiches in dem Halteabschnitt weniger stark oder gar nicht abgelenkt wird, sodass die Gefahr von Verwirbelungen verringert ist.

Eine weitere vorteilhafte Ausgestaltung der Erfindung sieht vor, dass die Fluidleitung in Strömungsrichtung vor und/oder hinter dem Halteabschnitt wenigstens eine Stoppstruktur aufweist.

Die wenigstens eine Stoppstruktur ist vorzugsweise in Form eines den Verlauf wenigstens einer der Wände der Fluidleitung unterbrechenden Absatzes ausgebildet.

Absätze in diesem Sinne bilden beispielsweise eine oder mehrere Hohlformen in der wenigstens einen Wand der Fluidleitung oder ein oder mehrere Vorsprünge entlang der wenigstens einen Wand der Fluidleitung oder beides. Die Hohlform kann beispielsweise durch einen seitlich abgehenden Kanal oder eine Einbuchtung gebildet werden. Eine Vielzahl von Vorsprüngen kann beispielsweise eine kammartige Struktur bilden. Entscheidend ist in allen Fällen, dass die Stoppstruktur nicht allein unter Ausnutzung von Kapillarkräften überwunden werden kann. Die Stoppstruktur verhindert so, dass die erste Flüssigkeit beim Einströmen in den Halteabschnitt über dessen Ende hinausschießt oder durch die Kapillarkräfte zurück in den Einlassabschnitt gezogen wird. Sie unterstützt auf diese Weise die Haltefunktion des engen Bereiches und macht den Strömungsvorgang beim Zusammenführen zweier Flüssigkeiten noch prozesssicherer.

Weitere Vorteile der Erfindung werden nachfolgend anhand von Figuren erläutert. Es zeigen:
- Figur 1a-c: ein nicht zur Erfindung gehörendes Beispiel in drei Ansichten;
- Figur 2a-c: eine Ausführungsform der Erfindung in drei Ansichten;
- Figur 3a-c: eine Ausführungsform der Erfindung in drei Ansichten;
- Figur 4a-e: eine Ausführungsform der Erfindung in fünf Ansichten;
- Figur 5a-c: drei Momentaufnahmen in den Halteabschnitt der Fluidikstruktur gemäß Figur 1 einströmender Flüssigkeit;
- Figur 6: ein nicht zur Erfindung gehörendes Beispiel mit alternativer Ausgestaltung der Stoppstrukturen vor dem Halteabschnitt;
- Figur 7: eine Ausführungsform der Erfindung mit alternativer Ausgestaltung des Absatzes zwischen dem engen Bereich und dem weiten Bereich des Halteabschnittes;
- Figur 8: eine Ausführungsform der Erfindung mit alternativer Ausgestaltung des Absatzes zwischen dem engen Bereich und dem weiten Bereich des Halteabschnittes;
- Figur 9a-c: ein nicht zur Erfindung gehörendes Beispiel in drei Ansichten;
- Figur 10a-c: ein nicht zur Erfindung gehörendes Beispiel in drei Ansichten und
- Figur 11a-c: drei Momentaufnahmen in den Halteabschnitt der Fluidikstruktur gemäß Figur 9 einströmender Flüssigkeit.

In Figur 1a ist eine Aufsicht auf ein erstes nicht zur Erfindung gehörendes Beispiel dargestellt. Figur 1b zeigt einen Längsschnitt und Figur 1c einen Querschnitt jeweils an den in Figur 1a gekennzeichneten Positionen. Dargestellt ist ein Substrat 10 eines schematisch stark vereinfachten mikrofluidischen Chips, in dem nur eine Fluidleitung 12 in Form eines Kanals ausgebildet ist. Ein nicht dargestelltes Fluid durchströmt die Fluidleitung 12 druckbetrieben in der von dem Pfeil 13 angezeigten Richtung, auch Strömungs- oder Längsrichtung bezeichnet. Die Fluidleitung bzw. der Kanal weisen einen quer zur Strömungsrichtung allseitig durch Wände begrenzten Querschnitt auf. Dieser ist in einer ersten Richtung senkrecht zur Strömungsrichtung durch einen Kanalgrund 14 und die eine nicht dargestellte Abdeckung an der dem Kanalgrund gegenüberliegenden Position 16 begrenzt.

Mikrofluidische Chips weisen in der Praxis meist mehrere Fluidleitungen sowie funktionale Elemente, wie Reaktionskammern, Mischerstrukturen, Ventile oder dergleichen auf. Desweiteren ist der Kanal auf seiner offenen Oberseite mittels einer auf das Substrat laminierten Folie, eben jener Abdeckung, verschlossen. In den Figuren 1a bis 1c wurde zwecks Vereinfachung auf die Darstellung der Abdeckung verzichtet.

Der Kanal 14 ist in Strömungsrichtung funktional in einen Einlassabschnitt 18, stromabwärts einen Halteabschnitt 20 und weiter stromabwärts einen Auslassabschnitt 22 unterteilt.

Der Halteabschnitt 20 wiederum ist lateral, also quer zur Strömungsrichtung, in einen engen Bereich 24 und seitlich daran angrenzend einen weiten Bereich 26 unterteilt.

Die Fluidleitung weist in dem engen Bereich 24 in einer ersten lateralen Richtung zwischen dem Kanalgrund 14 und der Abdeckung (Position 16) einen Wandabstand hₑ auf, der in diesem Fall durch die Kanaltiefe bestimmt ist. Der minimale Wandabstand des weiten Bereiches 26 ist mit h_{w} gekennzeichnet und erstreckt sich in dem gezeigten Beispiel in einer anderen lateralen Richtung. Wie in der Querschnittsdarstellung der Figur 1c zu erkennen ist, ist der Abstand hₑ kleiner als der minimale Wandabstand h_{w} des weiten Bereiches. Diese Bedingung ist allein dafür entscheidend, dass eine in den Halteabschnitt 20 einströmende (besser als ein umgebendes Puffermedium) benetzende Flüssigkeit aufgrund von Kapillarkräften in dem engen Bereich 24 oder eine in den Halteabschnitt 20 einströmende weniger als ein umgebendes Puffermedium oder nichtbenetzende Flüssigkeit in dem weiten Bereich 26 gehalten wird. Es ist grundsätzlich nicht entscheidend, ob Wandabstände in gleicher oder unterschiedlicher Richtung miteinander verglichen werden. Auch nicht erheblich, ob der enge Bereich in der zweiten lateralen Richtung weiter oder enger ist als der der minimale Wandabstand h_{w} des weiten Bereiches.

In dem hier vorliegenden Fall, in dem hₑ mit der Kanaltiefe zusammenfällt, gilt, dass auch die Kanaltiefe in dem weiten Bereich, die größer oder gleich dem minimalen Wandabstand h_{w} ist, auch größer als die Kanaltiefe in dem engen Bereich sein muss.

In der Querschnittsdarstellung der Figur 1b ist ferner zu erkennen, dass der Einlassabschnitt in der ersten lateralen Richtung einen Wandabstand hᵢₙ und der Auslassabschnitt 22 einen Wandabstand hₒᵤₜ aufweisen und dass sowohl hᵢₙ als auch hₒᵤₜ genauso groß sind wie der Wandabstand hₑ im engen Bereich des Halteabschnittes 20. Der Einlassabschnitt 18 und der Auslassabschnitt 22 gehen somit in der ersten lateralen Richtung stufenlos in den engen Bereich 24 über. Anders gesagt setzt sich der Kanalgrund 14 im Einlass- und Auslassabschnitt und im engen Bereich 24 des Halteabschnittes 20 eben fort.

Der weite Bereich 26 hingegen bildet vom Kanalgrund 14 ausgehend eine Vertiefung. Die Gesamttiefe des weiten Bereiches 26 ist sogar noch größer als dessen Breite, welche ja in diesem Beispiel den minimalen Wandabstand h_{w} definiert. Durch die Vertiefung ist zwischen dem engen Bereich 24 und dem weiten Bereich 26 ein lateraler Übergang in Form eines in Strömungsrichtung ausgedehnten Absatzes 28 ausgebildet. Der Absatz 28 wiederum weist in diesem Ausführungsbeispiel eine scharfe Kante 29 auf. Eine scharfe Kante bietet prinzipiell eine größere Prozesssicherheit, da hier eine größere Energie aufgewendet werden muss, um die Flüssigkeit über die Kante fließen zu lassen. Hierfür verantwortlich ist die Kontaktwinkelhysterese, die dafür sorgt, dass die von der Grenzfläche und der Wand gebildeten Kontaktlinien an Kanten und Knicks hängen bleiben. Andererseits gibt es eine beliebig scharfe Kante aus fertigungstechnischen Gründen ohnehin nicht und sie ist auch funktional nicht notwendig. In diesem Sinne schließt der Begriff Kante bewusst auch gerundete oder gefaste Kanten ein.

In den Figuren 2a bis 2c ist eine schematisch stark vereinfachte Ausführungsform der erfindungsgemäßen Fluidikstruktur gezeigt. Abermals ist in einem Substrat 30 eines mikrofluidischen Chips eine Fluidleitung 32 in Form eines Kanals ausgebildet, der in einer ersten lateralen Richtung von dem Kanalgrund 34, 34' und auf seiner Oberseite 36 von einer nicht dargestellten Abdeckung oder Folie verschlossen ist.

Im Unterschied zu dem Beispiel gemäß Figur 1 weist die Fluidleitung 32 in Strömungsrichtung nacheinander einen Einlassabschnitt 38 einen ersten Übergangsabschnitt 39, einen Halteabschnitt 40, einen zweiten Übergangsabschnitt 41 und stromabwärts einen Auslassabschnitt 42 auf. Der Halteabschnitt 40 ist wiederum lateral in einen engen Bereich 44 und seitlich daran angrenzend einen weiten Bereich 46 unterteilt. Auch hier bildet der weite Abschnitt 46, von dem Niveau des Kanalgrundes 34 im engen Abschnitt 44 ausgehend, eine Vertiefung, so dass der laterale Übergang zwischen dem engen Bereich 44 und dem weiten Bereich 46 in Form eines in Strömungsrichtung ausgedehnten Absatzes 48 mit scharfer Kante 49 ausgebildet ist.

In dem Längsschnitt der Figur 2b ist zu erkennen, dass der Wandabstand hᵢₙ zwischen dem Kanalgrund 34' und der Oberseite 36 in dem Einlassabschnitt größer ist als der Wandabstand hₑ im engen Bereich 44 des Halteabschnittes 40. Dies ist auf einen Niveauunterschied des Kanalgrundes zurückzuführen, der im Übergangsabschnitt 39 durch einen rampenartigen Kanalgrund 35 überbrückt wird. Mit anderen Worten verjüngt sich dadurch der Wandabstand in Strömungsrichtung 13 von hᵢₙ auf hₑ stetig.

In analoger Weise ist der Wandabstand hₒᵤₜ des Auslassabschnittes 42 größer als der Wandabstand hₑ des engen Bereiches und auch hier dient der zweite Übergangabschnitt 41 mit dem rampenartigen Kanalgrund 35' dazu den Niveauunterschied auszugleichen bzw. den Wandabstand in Strömungsrichtung in dem zweiten Übergangsabschnitt 41 von hₑ auf hₒᵤₜ stetig aufzuweiten. So gehen auch in diesem Beispiel der Einlassabschnitt 38 und der Auslassabschnitt 42 in Strömungsrichtung absatzlos in den engen Bereich 44 des Halteabschnitts 40 über.

Aus Sicht des strömenden Fluids bildet der enge Bereich 44 ausgehend von dem Querschnitt des Einlassabschnitts 38 somit eine signifikante Querschnittsverengung, die bei konstanter Volumenförderung zu einem Anstieg der Strömungsgeschwindigkeit führt.

Um dies zu vermeiden, kann die Fluidikstruktur, wie in den Figuren 3a bis 3c gezeigt, modifiziert werden. Wie zuvor umfasst diese Ausführungsform einen Mikrofluidikchip mit einem Substrat 60, in welches die Fluidleitung 62 in Form eines Kanals eingearbeitet ist. Das in der Strömungsrichtung 13 strömende Fluid durchströmt zunächst wiederum einen Einlassabschnitt 68, im Anschluss einen ersten Übergangsabschnitt 69, dann den Halteabschnitt 70, daraufhin den zweiten Übergangsabschnitt 71 und stromabwärts zuletzt den Auslassabschnitt 72. Der Halteabschnitt 70 ist wieder lateral in einen engen Bereich 74 mit einem Wandabstand hₑ in einer ersten lateralen Richtung und einen daran angrenzenden weiten Bereich 76 mit einem minimalen Wandabstand h_{w} in Längsrichtung unterteilt. Auch hier gilt hₑ < h_{w}. Ferner ist wie im Ausführungsbeispiel der Figur 2 auch hier der Wandabstand hᵢₙ im Einlassabschnitt 68 wie auch der Wandabstand hₒᵤₜ im Auslassabschnitt 72 größer als der Wandabstand hₑ im engen Bereich 74 des Halteabschnittes 70. Entsprechend sind die ersten und zweiten Übergangsabschnitte 69 und 71 jeweils mit einem rampenartigen Kanalgrund 65, 65' versehen, die einen absatzlosen Übergang bilden.

Im Unterschied zu dem Ausführungsbeispiel gemäß Figur 2 ist die Fluidleitung 62 in dem Ausführungsbeispiel gemäß Figur 3 im Halteabschnitt 70 in einer zweiten Richtung senkrecht zur Strömungsrichtung 13 gegenüber dem Einlassabschnitt 68 und gegenüber dem Auslassabschnitt 72 lateral erweitert. Die laterale Erweiterung ist symmetrisch zur Mittelachse der Fluidleitung 64 ausgestaltet, während sich der weite Bereich 76 wie in den beiden vorherigen Beispielen in der zweiten lateralen Richtung an einem Rand der Fluidleitung 62 befindet. Die Fluidleitung 62 ist also mit anderen Worten sowohl auf der Seite des engen Bereiches als auch auf der Seite des weiten Bereiches in der zweiten lateralen Richtung erweitert.

Die laterale Erweiterung kommt in erster Linie dem engen Bereich 74 zu gute, indem dieser in der zweiten Richtung breiter ausfällt als die Einlass- und Auslassabschnitte. Der Querschnittsverlust aufgrund der Verjüngung in der ersten lateralen Richtung von hᵢₙ auf hₑ kann so teilweise kompensiert und die Strömungsgeschwindigkeit in dem engen Bereich 74 bei konstantem Volumenstrom abgesenkt werden.

Zugleich ist der weite Bereich 76 in der zweiten lateralen Richtung gegenüber dem Einlassabschnitt 68 und gegenüber dem Auslassabschnitt 72 versetzt angeordnet. Er ist so breit gewählt, dass er in der durch die Erweiterung ausgebildeten Ausbuchtung Platz findet. Der in Strömungsrichtung 13 ausgedehnte laterale Übergang oder Absatz 78 zwischen dem engen Bereich 74 und dem weiten Bereich 76, liegt deshalb in einer Flucht mit einer seitlichen Wandung 79 der Fluidleitung 62 im Einlassabschnitt 68 und im Auslassabschnitt 72. Dies bewirkt, dass die Strömung des Fluids beim Passieren des engen Bereiches 74 im Halteabschnitt 70 insgesamt weniger abgelenkt wird. Die Gefahr von Verwirbelungen ist deshalb durch die Ausgestaltung der Erweiterung wesentlich vermindert.

In Figur 4 ist eine nochmals verfeinerte Ausgestaltung der Fluidikstruktur dargestellt. In dem Substrat 80 eines mikrofluidischen Chips ist wie zuvor die Fluidleitung 82 in Form eines Kanals ausgebildet. Die Fluidleitung 82 weist in Strömungsrichtung 13 nacheinander einen Einlassabschnitt 88, einen ersten Übergangsabschnitt 89, einen Halteabschnitt 90, einen zweiten Übergangsabschnitt 91 und stromabwärts einen Auslassabschnitt 92 auf. Der Halteabschnitt 90 ist wiederum lateral in einen engen Bereich 94 und seitlich daran angrenzend in einen weiten Bereich 96 unterteilt. Auch hier bildet der weite Bereich 96, von dem Niveau des Kanalgrundes 84 im engen Bereich 94 ausgehend, eine Vertiefung, so dass der laterale Übergang zwischen dem engen Bereich 94 und dem weiten Bereich 96 in Form eines in Strömungsrichtung 13 ausgedehnten Absatzes 98 mit scharfer Kante 99 ausgebildet ist. Wie zuvor ist zwar der relevante Wandabstand hₑ des engen Bereiches 94 durch die Kanaltiefe bestimmt. Anders als zuvor fällt aber die Richtung des minimalen Wandabstandes h_{w} in dem weiten Bereich 96 mit der ersten lateralen Richtung zusammen. Anders gesagt ist auch der minimale Wandabstand h_{w} in dem weiten Bereich 96 durch die dortige Kanaltiefe bestimmt. Es gilt erfindungsgemäß auch hier: hₑ < h_{w}.

Die laterale Ausweitung der Fluidleitung in den Übergangsabschnitten und dem Halteabschnitt dient wie zuvor dazu, eine laterale Verjüngung des Leitungsquerschnittes in dem engen Bereich zumindest teilweise zu kompensieren und so die Strömungsgeschwindigkeit hier abzusenken. Auch ist der weite Bereich 96 bei dieser Ausführungsform wieder so positioniert, dass der den lateralen Übergang zum engen Bereich 94 bildende Absatz 98 in einer Flucht mit der Seitenwand 100 der Einlass- und Auslassabschnitte liegt.

Im Gegensatz zur Ausführungsform gemäß Figur 3 weisen die Wandungen 101, 102 im ersten Übergangsabschnitt 89, Halteabschnitt 90 und zweiten Übergangsabschnitt 91 gerundete oder "stetig differenzierbare" Konturen auf. Dies begünstigt die Strömung und verhindert umso mehr die Ausbildung von Verwirbelungen an den Abschnittsübergängen. Zudem minimieren solche kontinuierlichen Konturen die Haltekräfte auf die Kontaktlinie zwischen der Grenzfläche zwischen Flüssigkeit und Gas und der Oberfläche des Kanals (Festkörper), wie oben unter Bezugnahme auf die scharfe Kante 29 in Figur 1 schon angesprochen. An dem hier angesprochenen Übergang ist, im Gegensatz zu der oben besprochenen Kante 29, gewünscht, dass der Wandkontakt ohne erhöhten Energieaufwand abreist, um den Bypass freizugeben. Deshalb sind hier "runde" oder "weiche" oder "stetig differenzierbare" Konturen vorteilhaft.

Auch der weitere Bereich ist bei dieser Ausführungsform ein wenig komplexer als zuvor. Er hat in etwa die Form eines Gehstockes mit einem "Griff" am auslassseitigen Ende des Halteabschnittes, der von dem engen Bereich 94 weg weist. Hierdurch bildet dieses Ende des weiten Bereiches 96 ein totes Ende 104. Diese hat sich als sehr vorteilhaft erwiesen, wenn versehentlich einmal Flüssigkeit in den weiten Bereich hineinlaufen sollte. Dann verhindert ein am toten Ende 104 eingeschlossenes Gaspolster nämlich, dass die Flüssigkeit den weiten Bereich vollständig benetzen kann. Es bleibt hier somit immer eine Grenzfläche bestehen, welche den Ausgangspunkt für einen Flüssigkeitsabriss und somit ein vollständiges Entleeren des weiten Bereiches sicherstellt. Schließlich befinden sich bei dieser Ausführungsform zwei Stoppstrukturen 105, 106 in den gegenüberliegenden Wandungen 101 und 102 der Fluidleitung 82 vor dem Halteabschnitt 90. Die Stoppstrukturen 105, 106 sind als Hohlform, genauer als Totkanäle, in den beiden Wandungen 101, 102 ausgebildet und unterbrechen den Verlauf derselben dergestalt, dass ein in dem engen Bereich 94 des Halteabschnitts 90 einströmendes Fluid nicht aufgrund von Kapillarkräften wieder zurück in den Einlassabschnitt 98 strömt.

Die Figuren 5a bis 5c zeigen eine Sequenz einer in die Fluidikstruktur gemäß Figur 1 einströmenden Flüssigkeit. Alle drei Momentaufnahmen zeigen denselben Ausschnitt des schematisch stark vereinfacht dargestellten mikrofluidischen Chips 110 mit dem Substrat 120, in das die Fluidleitung 122 in Form eines Kanals eingearbeitet ist. Hier nun ist eine Abdeckung 125 in Form einer Folie gezeigt, welche den lateral einseitig offenen Kanal verschließt.

Die Fluidleitung 122 ist im Bereich des Halteabschnitts geschnitten dargestellt, in dem sie einen engen Bereich 134 mit geringerer Kanaltiefe und lateral angrenzend einen weiten Bereich 136 mit größerer Kanaltiefe aufweist. Ein in der Richtung 13 einströmendes erstes Fluid 140 weist eine vordere Front oder Grenzfläche 142 auf, die sich zum Zeitpunkt gemäß Figur 5a noch in dem Einlassabschnitt befindet.

In Figur 5b ist das erste Fluid 140 weiter vorangeschritten, sodass bereits dessen rückwärtige Grenzfläche 144 im Einlassabschnitt zu sehen ist. Das erste Fluid 140 bildet eine sogenannte Fluidsäule. Die vordere Grenzfläche hat bereits den Halteabschnitt der Fluidleitung erreicht und tritt aufgrund von Kapillarkräften in den flachen Bereich 134 ein, während sie den weiten Bereich 136 nicht benetzt.

Hinter der Flüssigkeitssäule befindet sich ein Puffermedium 146, das das erste Fluid 140 von einem nachfolgenden zweiten Fluid 150 räumlich trennt, welches in Figur 5c im Einlassabschnitt erscheint. Durch das weitere Voranschreiten beider Fluidsäulen gelangt irgendwann auch die rückwärtige Grenzfläche 144 der ersten Flüssigkeitssäule 140 an dem Anfang des weiten Bereiches 136 des Halteabschnittes an. An dieser Stelle reißt die rückwärtige Grenzfläche 144 der ersten Flüssigkeitssäule 140 von der Wandung des Fluidkanals 122 ab, an welcher sich der weite Bereich 136 befindet. Der weite Bereich 136 gibt daraufhin eine Bypassleitung frei, durch welche das Medium aus dem Puffer 146, ein(e) im ersten und im zweiten Fluid unlösliches Gas oder Flüssigkeit, entweichen kann, wie der Pfeil 152 symbolisiert. Die erste Fluidsäule 140 verharrt derweil in dem Haltebereich, weil sie keinen Förderdruck mehr verspürt. Hierdurch kann die nachfolgende Flüssigkeitssäule 150 weiter in Richtung der ersten Flüssigkeitssäule 140 transportiert werden, bis beide Flüssigkeitssäulen vereint sind. Sodann werden beide gemeinsam weitergefördert. Dies lässt sich entweder so einrichten, dass die vereinigte Flüssigkeitssäule vollständig um ein Luftpolster in der Bypassleitung herum läuft oder dass sie zuerst die Bypassleitung entleert und erst anschließend den Haltebereich vollständig verlässt. Der Ablauf hängt insoweit von Details der Ausformung der Übergangsabschnitte ab.

Es handelt sich in Figur 5 also um das System mit einer Fluidikstruktur oder mit einem mikrofluidischen Chip, bei dem der enge Bereich 134 ein Volumen Vₑ aufweist, mit einer ersten Flüssigkeit 140 mit einem definierten Volumen V_{Fl1}, mit einer zweiten Flüssigkeit 150 mit einem definierten Volumen V_{Fl2}, und mit einem Puffermedium 146, welches eingangs des Haltebereichs zwischen der ersten und der zweiten Flüssigkeit angeordnet und zusammen mit der ersten und der zweiten Flüssigkeit durch die Fluidleitung 122 transportierbar ist, wobei die erste und die zweite Flüssigkeit 140, 150 die Wände der Fluidikstruktur stärker benetzen als das Puffermedium 146 und wobei die Bedingungen gelten: V_{Fl1} < Vₑ und V_{Fl1} + V_{Fl2} > Vₑ. Das Puffermedium 146 kann beispielsweise Gas oder Öl sein, wenn die Fluide 140 und 150 wasserbasiert und die Wand der Fluidleitung hydrophil sind.

In Figur 6 ist eine alternative Ausgestaltung einer Fluidikstruktur gezeigt, welche hinsichtlich der Form der Fluidleitung 158 jener der Figuren 1 und 5 entspricht. Einziger Unterschied ist eine Stoppstruktur 160, welche eine Mehrzahl von Vorsprüngen 162 entlang einer Wand bzw. genauer dem Kanalgrund 163 der Fluidleitung aufweist. Die Vorsprünge 162 bilden zusammengenommen eine kammartige Struktur am Ende des engen Bereiches 164. Diese behindert allgemein den Durchfluss einer benetzenden Flüssigkeit und verhindern somit insbesondere, dass diese versehentlich aus dem engen Bereich des Halteabschnittes in den Auslassabschnitt der Fluidleitung zurückströmt.

Figur 7 zeigt, einen vereinfachten mikrofluidischen Chip 170 mit einer alternativen Ausgestaltung der Fluidleitung 172, genauer des den lateralen Übergang zwischen dem engen Bereich 174 und dem weiten Bereich 176 bildenden, in Strömungsrichtung ausgedehnten Absatzes 178. Wie in dem Beispiel gemäß Figur 4 sind der Wandabstand hₑ des engen Bereiches 174 wie auch der minimale Wandabstand h_{w} des weiten Bereiches 176 durch die jeweilige Kanaltiefe bestimmt. Der Absatz 178 aber weist, im Gegensatz zu allen vorstehend gezeigten Ausführungsformen keine scharfe, sondern eine gerundete Kante 180 auf. Außerdem geht der Absatz 178 auch in den Kanalgrund 182 des weiten Bereiches 176 in Form einer Rundung 184 über. Der Übergang hat deshalb einen kurvenförmigen Querschnitt ohne Sprung oder Knick mit dem Effekt, dass der Wandabstand vom engen Bereich 174 in lateraler Richtung hin zum weiten Bereich 176 in stetig differenzierbarer Form zunimmt.

Figur 8 zeigt einen vereinfachten mikrofluidischen Chip 190 mit einer abermals alternativen Ausgestaltung der Fluidleitung 192, genauer des den lateralen Übergang zwischen dem engen Bereich 194 und dem weiten Bereich 196 bildenden, in Strömungsrichtung ausgedehnten Absatzes. Wie in dem Beispiel gemäß Figur 7 sind der Wandabstand hₑ des engen Bereiches 194 wie auch der minimale Wandabstandes h_{w} des weiten Bereiches 196 wieder durch die jeweilige Kanaltiefe bestimmt und der Absatz weist eine gerundete Kante sowie im Übergang vom Kanalgrund 202 des weiten Bereiches 196 in den Absatz 198 eine Rundung auf. Im Unterschied zu dem vorherigen Beispiel oder dem Beispiel gemäß Figur 1 bildet der weite Bereich 196, ausgehend vom Kanalgrund 203 im engen Bereich 196, keine Vertiefung aus. Umgekehrt ist der Halteabschnitt hier so ausgeformt, dass der enge Bereich 194, ausgehend vom Kanalgrund 202, eine Erhöhung oder ein Plateau bildet. Diese Form ist mit den Ausführungsbeispielen gemäß den Figuren 2 bis 4 verwandt. Im Unterschied dazu setzt sich jedoch der Kanalgrund 202 vom Einlassabschnitt 208 über den ersten Übergangsabschitt 209, den weiten Bereich 196 des Halteabschnittes 210, den zweiten Übergangsabschnitt 211 hin zum Auslassabschnitt 212 übergangslos auf gleichem Niveau fort. Anders gesagt erstrecken sich die Übergangsabschnitte 209, 211 nicht über die gesamte Kanalbreite.

In Figur 9a ist analog zu Fig. 1a eine Aufsicht auf ein weiteres nicht zur Erfindung gehörendes Beispiel dargestellt. Figur 9b zeigt entsprechend einen Längsschnitt und Figur 9c einen Querschnitt jeweils an den in Figur 9a gekennzeichneten Positionen. Dargestellt ist ein Substrat 310 eines schematisch stark vereinfachten mikrofluidischen Chips, in dem nur eine Fluidleitung 312 in Form eines Kanals ausgebildet ist. Ein nicht dargestelltes Fluid durchströmt die Fluidleitung 312 druckbetrieben in der von dem Pfeil 13 angezeigten Richtung. Die Fluidleitung bzw. der Kanal weisen einen quer zur Strömungsrichtung allseitig durch Wände begrenzten Querschnitt auf. Dieser ist in einer ersten Richtung senkrecht zur Strömungsrichtung durch einen Kanalgrund 314 und eine nicht dargestellte Abdeckung an der dem Kanalgrund gegenüberliegenden Position 316 begrenzt.

Der Kanal 312 ist in Strömungsrichtung wieder funktional in einen Einlassabschnitt 318, stromabwärts einen Halteabschnitt 320 und weiter stromabwärts einen Auslassabschnitt 322 unterteilt.

Der Halteabschnitt 320 ist lateral, also quer zur Strömungsrichtung 13, in einen engen Bereich 324 und seitlich daran angrenzend einen weiten Bereich 326 unterteilt.

Die Fluidleitung weist in dem engen Bereich 324 in einer ersten lateralen Richtung zwischen dem Kanalgrund 314 und der Abdeckung (Position 316) einen Wandabstand hₑ auf, der in diesem Fall durch die Kanaltiefe bestimmt ist. Der minimale Wandabstand des weiten Bereiches 326 ist mit h_{w} gekennzeichnet und erstreckt sich in dem gezeigten Beispiel in einer anderen lateralen Richtung.

Wie in der Querschnittsdarstellung der Figur 9c zu erkennen ist, ist der Abstand hₑ kleiner als der minimale Wandabstand h_{w} des weiten Bereiches. Diese Bedingung ist allein dafür entscheidend, dass eine in den Halteabschnitt einströmende besser benetzende Flüssigkeit aufgrund von Kapillarkräften in dem engen Bereich 324 oder eine in den Halteabschnitt einströmende weniger benetzende Flüssigkeit in dem weiten Bereich 326 gehalten wird. Es ist auch hier nicht entscheidend, ob Wandabstände in gleicher oder unterschiedlicher Richtung miteinander verglichen werden. Auch nicht erheblich ist, ob der enge Bereich in der zweiten lateralen Richtung weiter oder enger ist als der der minimale Wandabstand h_{w} des weiten Bereiches.

In dem hier vorliegenden Fall, in dem hₑ mit der Kanaltiefe zusammenfällt, gilt insbesondere auch, dass die Kanaltiefe in dem weiten Bereich 326 größer als dessen Breite ist, welche in diesem Beispiel den minimalen Wandabstand h_{w} definiert.

In den Figuren 9a bis 9c ist ferner zu erkennen, dass der Einlassabschnitt 318 und der Auslassabschnitt 322 senkrecht zum Kanalgrund 314 in der ersten lateralen Richtung Wandabstände hᵢₙ bzw. hₒᵤₜ aufweisen, die der Kanaltiefe im weiten Bereich 324 des Halteabschnittes 420 entsprechen. Der Einlassabschnitt 318 und der Auslassabschnitt 322 gehen somit in der ersten lateralen Richtung stufenlos in den weiten Bereich 324 über. Anders gesagt setzt sich der Kanalgrund 314 im Einlass- und Auslassabschnitt und im weiten Bereich 324 des Halteabschnittes 320 eben fort.

Der enge Bereich 326 hingegen bildet vom Kanalgrund 314 ausgehend einen lateralen Übergang in Form eines in Strömungsrichtung 13 ausgedehnten Absatzes 328. Der Absatz 328 weist in diesem Ausführungsbeispiel wieder eine scharfe Kante 329 auf.

In den Figuren 10a bis 10c sind analog zu den Figuren 9a bis 9c eine Aufsicht, ein Längs- und ein Querschnitt eines weiteren nicht zur Erfindung gehörenden Beispiels dargestellt. Das Substrat eines schematisch stark vereinfachten mikrofluidischen Chips ist mit 410 bezeichnet, in dem nur eine Fluidleitung 412 in Form eines Kanals ausgebildet ist. Ein nicht dargestelltes Fluid durchströmt die Fluidleitung 412 druckbetrieben in der von dem Pfeil 13 angezeigten Richtung. Die Fluidleitung bzw. der Kanal weisen einen quer zur Strömungsrichtung allseitig durch Wände begrenzten Querschnitt auf. Dieser ist in einer ersten Richtung senkrecht zur Strömungsrichtung durch einen Kanalgrund 414 und eine nicht dargestellte Abdeckung an der dem Kanalgrund 414 gegenüberliegenden Position 416 begrenzt.

Der Kanal 412 ist in Strömungsrichtung abermals funktional in einen Einlassabschnitt 418, stromabwärts einen Halteabschnitt 420 und weiter stromabwärts einen Auslassabschnitt 422 unterteilt.

Der Halteabschnitt 420 ist lateral, also quer zur Strömungsrichtung 13, in einen engen Bereich 424 und seitlich daran angrenzend einen weiten Bereich 426 unterteilt.

Im Unterschied zu dem Ausführungsbeispiel gemäß Figur 9 ist die Fluidleitung 412 in dem Beispiel gemäß Figur 10 im Halteabschnitt 420 analag zu dem Beispiel in Figur 3 in einer zweiten Richtung senkrecht zur Strömungsrichtung 13 gegenüber dem Einlassabschnitt 418 und gegenüber dem Auslassabschnitt 422 lateral erweitert. Der weite Bereich 426 befindet sich in der zweiten lateralen Richtung an einem Rand der Fluidleitung 412 und ist somit in der zweiten lateralen Richtung gegenüber dem Einlassabschnitt 418 und gegenüber dem Auslassabschnitt 422 versetzt angeordnet.

Die laterale Erweiterung kommt wieder dem engen Bereich 424 zu gute, der in der zweiten Richtung breiter ausfällt als die Einlass- und Auslassabschnitte. Der Querschnittsverlust aufgrund der Verjüngung in der ersten lateralen Richtung von hᵢₙ auf hₑ kann so teilweise kompensiert und die Strömungsgeschwindigkeit in dem engen Bereich 424 bei konstantem Volumenstrom abgesenkt werden.

Ansonsten weist die Fluidleitung wie auch das Beispiel in Figur 9 in dem engen Bereich 424 in einer ersten lateralen Richtung zwischen dem Kanalgrund 414 und der Abdeckung (Position 416) einen Wandabstand hₑ auf, der durch die Kanaltiefe bestimmt ist. Der minimale Wandabstand des weiten Bereiches 426 ist mit h_{w} gekennzeichnet und erstreckt sich in einer anderen, zweiten lateralen Richtung.

Wie in der Querschnittsdarstellung der Figur 10c zu erkennen ist, ist der Abstand hₑ kleiner als der minimale Wandabstand h_{w} des weiten Bereiches. Diese Bedingung ist allein dafür entscheidend, dass eine in den Halteabschnitt einströmende besser benetzende Flüssigkeit aufgrund von Kapillarkräften in dem engen Bereich 424 oder eine in den Halteabschnitt einströmende weniger benetzende Flüssigkeit in dem weiten Bereich 426 gehalten wird. Es ist auch hier nicht entscheidend, ob Wandabstände in gleicher oder unterschiedlicher Richtung miteinander verglichen werden. Auch nicht erheblich ist, ob der enge Bereich in der zweiten lateralen Richtung weiter oder enger ist als der der minimale Wandabstand h_{w} des weiten Bereiches.

In dem hier vorliegenden Fall, in dem hₑ mit der Kanaltiefe zusammenfällt, gilt wieder, dass die Kanaltiefe in dem weiten Bereich 426 größer als dessen Breite ist, welche in diesem Beispiel den minimalen Wandabstand h_{w} definiert.

In den Figuren 10a bis 10c ist ferner zu erkennen, dass der Einlassabschnitt 318 und der Auslassabschnitt 422 senkrecht zum Kanalgrund 414 in der ersten lateralen Richtung Wandabstände hᵢₙ bzw. hₒᵤₜ aufweisen, die der Kanaltiefe im weiten Bereich 424 des Halteabschnittes 420 entsprechen. Der Einlassabschnitt 418 und der Auslassabschnitt 422 gehen somit in der ersten lateralen Richtung stufenlos in den weiten Bereich 424 über. Anders gesagt setzt sich der Kanalgrund 414 im Einlass- und Auslassabschnitt und im weiten Bereich 424 des Halteabschnittes 420 eben fort.

Der enge Bereich 426 bildet wieder vom Kanalgrund 414 ausgehend einen lateralen Übergang in Form eines in Strömungsrichtung 13 ausgedehnten Absatzes 428. Der Absatz 428 weist auch in diesem Ausführungsbeispiel wieder eine scharfe Kante 429 auf.

Die Figuren 11a bis 11c zeigen analog zu den Figuren 5a bis 5c eine Sequenz einer in die Fluidikstruktur, diesmal die Fluidikstruktur gemäß Figur 9, einströmenden Flüssigkeit. Alle drei Momentaufnahmen zeigen denselben Ausschnitt des schematisch stark vereinfacht dargestellten mikrofluidischen Chips 510 mit dem Substrat 520, in das die Fluidleitung 522 in Form eines Kanals eingearbeitet ist. Hier ist wieder eine Abdeckung 525 in Form einer Folie gezeigt, welche den lateral einseitig offenen Kanal verschließt.

Die Fluidleitung 522 ist im Bereich des Halteabschnitts geschnitten dargestellt, in dem sie einen engen Bereich 534 mit geringerer Kanaltiefe und lateral angrenzend einen weiten Bereich 536 mit größerer Kanaltiefe aufweist. Ein in der Richtung 13 einströmendes erstes Fluid 540 weist eine vordere Front oder Grenzfläche 542 auf, die sich zum Zeitpunkt gemäß Figur 11a noch in dem Einlassabschnitt befindet.

In Figur 11b ist das erste Fluid 540 weiter vorangeschritten, sodass bereits dessen rückwärtige Grenzfläche 544 im Einlassabschnitt zu sehen ist. Das erste Fluid 540 bildet eine sogenannte Fluidsäule. Die vordere Grenzfläche 542 hat bereits den Halteabschnitt der Fluidleitung erreicht und tritt aufgrund von Kapillarkräften in den weiten Bereich 536 ein, während sie den engen Bereich 534 meidet. Die Kapillarkräfte wirken in diesem Fall aufgrund umgekehrten Benetzungsverhaltens entgegengesetzt zu denen in Figur 5.

Hinter der Flüssigkeitssäule befindet sich ein Puffermedium 546, das das erste Fluid 540 von einem nachfolgenden zweiten Fluid 550 räumlich trennt, welches in Figur 11c im Einlassabschnitt erscheint. Durch das weitere Voranschreiten beider Fluidsäulen gelangt irgendwann auch die rückwärtige Grenzfläche 544 der ersten Flüssigkeitssäule 540 an dem Anfang des weiten Bereiches 536 des Halteabschnittes an. An dieser Stelle reißt die rückwärtige Grenzfläche 544 der ersten Flüssigkeitssäule 540 von der Wandung des Fluidkanals 522 ab, an welcher sich der enge Bereich 534 befindet. Der enge Bereich 534 gibt daraufhin eine Bypassleitung frei, durch welche das Medium aus dem Puffer 546 entweichen kann, wie der Pfeil 552 symbolisiert. Die erste Fluidsäule 540 verharrt derweil in dem Haltebereich, weil sie keinen Förderdruck mehr verspürt. Hierdurch kann die nachfolgende Flüssigkeitssäule 550 weiter in Richtung der ersten Flüssigkeitssäule 540 transportiert werden, bis beide Flüssigkeitssäulen vereint sind. Sodann werden beide gemeinsam weitergefördert. Dies lässt sich entweder so einrichten, dass die vereinigte Flüssigkeitssäule vollständig um ein Luftpolster in der Bypassleitung herum läuft oder dass sie zuerst die Bypassleitung entleert und erst anschließend den Haltebereich vollständig verlässt. Der Ablauf hängt insoweit von Details der Ausformung der Übergangsabschnitte ab.

Es handelt sich bei dem Besipiel in Figur 11 also um das System mit einer Fluidikstruktur oder mit einem mikrofluidischen Chip, bei dem der weite Bereich 536 ein Volumen V_{w} aufweist, mit einer ersten Flüssigkeit 540 mit einem definierten Volumen V_{Fl1}, mit einer zweiten Flüssigkeit 550 mit einem definierten Volumen V_{Fl2}, und mit einem Puffermedium 546, welches eingangs des Haltebereichs zwischen der ersten und der zweiten Flüssigkeit angeordnet und zusammen mit der ersten und der zweiten Flüssigkeit durch die Fluidleitung 522 transportierbar ist, wobei die erste und die zweite Flüssigkeit 540, 550 die Wände der Fluidikstruktur schwächer benetzen als das Puffermedium 546 und wobei die Bedingungen gelten: V_{Fl1} < V_{w} und V_{Fl1} + V_{Fl2} > V_{w}. Das Puffermedium 546 kann beispielsweise Gas oder Öl sein, wenn die Fluide 540 und 550 wasserbasiert und die Wand der Fluidleitung hydrophob sind.

### Bezugszeichenliste

- 10: Substrat
- 12: Fluidleitung/Kanal
- 13: Strömungsrichtung
- 14: Kanalgrund
- 16: Oberseite des Kanals
- 18: Einlassabschnitt
- 20: Halteabschnitt
- 22: Auslassabschnitt
- 24: enger Bereich
- 26: weiter Bereich
- 28: Absatz
- 29: Kante
- 30: Substrat
- 32: Fluidleitung
- 34: Kanalgrund
- 34': Kanalgrund
- 35: rampenartiger Kanalgrund
- 35': rampenartiger Kanalgrund
- 36: Oberseite des Kanals
- 38: Einlassabschnitt
- 39: erster Übergangsabschnitt
- 40: Halteabschnitt
- 41: zweiter Übergangsabschnitt
- 42: Auslassabschnitt
- 44: enger Bereich
- 46: weiter Bereich
- 48: Absatz
- 49: Kante
- 60: Substrat
- 62: Fluidleitung/Kanal
- 65: rampenartiger Kanalgrund
- 65': rampenartiger Kanalgrund
- 68: Einlassabschnitt
- 69: Übergangsabschnitt
- 70: Halteabschnitt
- 71: zweiter Übergangsabschnitt
- 72: Auslassabschnitt
- 74: enger Bereich
- 76: weiter Bereich
- 78: Absatz
- 79: seitliche Wandung der Fluidleitung
- 80: Substrat
- 82: Fluidleitung/Kanal
- 84: Kanalgrund
- 88: Einlassabschnitt
- 89: Übergangsabschnitt
- 90: Halteabschnitt
- 91: zweiter Übergangsabschnitt
- 92: Auslassabschnitt
- 94: enger Bereich
- 96: weiter Bereich
- 98: Absatz
- 99: Kante
- 100: seitliche Wandung des Einlass- und Auslassabschnittes
- 101: Wandungen in den Übergangsabschnitten und im Halteabschnitt
- 102: Wandungen in den Übergangsabschnitten und im Halteabschnitt
- 104: totes Ende des weiten Bereiches
- 105: Stoppstruktur/Hohlform/Totkanal
- 106: Stoppstruktur/Hohlform/Totkanal
- 110: mikrofluidischer Chip
- 120: Substrat
- 122: Fluidleitung
- 125: Abdeckung/Folie
- 134: enger Bereich
- 136: weiter Bereich
- 140: erstes Fluid/Fluidsäule
- 142: vordere Grenzfläche der ersten Fluidsäule
- 144: hintere Grenzfläche der ersten Fluidsäule
- 146: Puffermedium
- 150: zweites Fluid/Fluidsäule
- 152: Strömungspfeil
- 158: Fluidkanal
- 160: Stoppstruktur
- 162: Vorsprung
- 163: Kanalgrund
- 164: enger Bereich
- 170: mikrofluidischer Chip
- 172: Fluidleitung/Kanal
- 174: enger Bereich
- 176: weiter Bereich
- 178: Absatz
- 180: Kante
- 182: Kanalgrund des weiten Bereiches
- 184: Rundung
- 190: mikrofluidischer Chip
- 192: Fluidleitung/Kanal
- 194: enger Bereich
- 196: weiter Bereich
- 202: Kanalgrund (im weiten Bereich)
- 203: Kanalgrund im engen Bereich
- 208: Einlassabschnitt
- 209: erster Übergangsabschitt
- 210: Halteabschnitt
- 211: zweiter Übergangsabschnitt
- 212: Auslassabschnitt
- 310: Substrat
- 312: Fluidleitung/Kanal
- 314: Kanalgrund
- 316: Oberseite des Kanals
- 318: Einlassabschnitt
- 320: Halteabschnitt
- 322: Auslassabschnitt
- 324: enger Bereich
- 326: weiter Bereich
- 328: Absatz
- 329: Kante
- 410: Substrat
- 412: Fluidleitung/Kanal
- 414: Kanalgrund
- 416: Oberseite des Kanals
- 418: Einlassabschnitt
- 420: Halteabschnitt
- 422: Auslassabschnitt
- 424: enger Bereich
- 426: weiter Bereich
- 428: Absatz
- 429: Kante
- 510: mikrofluidischer Chip
- 520: Substrat
- 522: Fluidleitung
- 525: Abdeckung/Folie
- 534: enger Bereich
- 536: weiter Bereich
- 540: erstes Fluid/Fluidsäule
- 542: vordere Grenzfläche der ersten Fluidsäule
- 544: hintere Grenzfläche der ersten Fluidsäule
- 546: Puffermedium
- 550: zweites Fluid/Fluidsäule
- 552: Strömungspfeil

## Patentansprüche

1. Fluidikstruktur, eingerichtet zum Steuern eines oder mehrerer Fluide mit einer Fluidleitung (12, 32, 62, 82, 122, 172, 192, 312, 412, 522), welche eine Strömungsrichtung (13) und einen allseitig durch Wände begrenzten Querschnitt senkrecht zur Strömungsrichtung (13) definiert,
wobei die Fluidleitung (12, 32, 62, 82, 122, 172, 192, 312, 412, 522) einen in Strömungsrichtung (13) ausgedehnten, von weiteren Zu- und Ableitungen freien Halteabschnitt (20, 40, 70, 90, 210, 320, 420) aufweist, in dem die Fluidleitung (12, 32, 62, 82, 122, 172, 192, 312, 412, 522) einen engen Bereich (24, 44, 74, 94, 134, 174, 194, 324, 424, 534) mit einem Volumen Vₑ und, bezogen auf die Strömungsrichtung, lateral angrenzend einen weiten Bereich (26, 46, 76, 96, 136, 176, 196, 326, 426, 536) mit einem Volumen V_{w} aufweist, wobei der enge Bereich (24, 44, 74, 94, 134, 164, 174, 194, 324, 424, 534) in wenigstens einer ersten Richtung senkrecht zur Strömungsrichtung (13) einen geringeren Wandabstand hₑ aufweist als der minimale Wandabstand h_{w} des weiten Bereiches (26, 46, 76, 96, 136, 176, 196, 326, 426, 536), **dadurch gekennzeichnet,**
**dass** die Fluidleitung (12, 32, 62, 82, 122, 172, 192, 312, 412, 522) in Strömungsrichtung (13) vor dem Halteabschnitt (20, 40, 70, 90, 210, 320, 420) einen Einlassabschnitt (18, 38, 68, 88, 208, 318, 418) und in Strömungsrichtung (13) hinter dem Halteabschnitt (20, 40, 70, 90, 210, 320, 420) einen Auslassabschnitt (22, 42, 72, 92, 212, 322, 422) aufweist, wobei der Einlassabschnitt (18, 38, 68, 88, 208, 318, 418) und der Auslassabschnitt (22, 42, 72, 92, 212, 322, 422) in der ersten Richtung stufenlos in den engen Bereich (24, 44, 74, 94, 134, 164, 174, 194) des Halteabschnittes (20, 40, 70, 90, 210) oder in den weiten Bereich (176, 196, 326, 426, 536) des Halteabschnittes (210, 320, 420) übergehen.

2. Fluidikstruktur nach Anspruch 1,
**dadurch gekennzeichnet, dass** ein lateraler Übergang zwischen dem engen Bereich (24, 44, 74, 94, 134, 164, 174, 194, 324, 424, 534) und dem weiten Bereich (26, 46, 76, 96, 136, 176, 196, 326, 426, 536) in Form eines in Strömungsrichtung (13) ausgedehnten Absatzes (28, 48, 78, 98, 178, 328, 428) ausgebildet ist.

3. Fluidikstruktur nach Anspruch 2,
**dadurch gekennzeichnet, dass** der enge Bereich (24, 44, 74, 94, 134, 164, 174, 194, 324, 424, 534) zwischen einem Plateau des Absatzes (28, 48, 78, 98, 178, 328, 428) und einem gegenüberliegenden Wandabschnitt ausgebildet ist, wobei die erste Richtung senkrecht auf dem Plateau steht.

4. Fluidikstruktur nach Anspruch 3,
**dadurch gekennzeichnet, dass** der Einlassabschnitt (18, ) und/oder der Auslassabschnitt (22, ) in der ersten Richtung senkrecht zur Strömungsrichtung (13) einen Wandabstand hᵢₙ bzw. hₒᵤₜ aufweisen, der gleich dem Wandabstand hₑ des engen Bereiches (24) ist.

5. Fluidikstruktur nach Anspruch 3,
**dadurch gekennzeichnet, dass** der Einlassabschnitt (38, 68, 88, 208) in der ersten Richtung senkrecht zur Strömungsrichtung (13) einen Wandabstand hᵢₙ > hₑ aufweist und dass die Fluidleitung (32, 62, 82, 192) in Strömungsrichtung (13) nach dem Einlassabschnitt (38, 68, 88, 208) und vor dem Halteabschnitt (40, 70, 90, 210) einen ersten Übergangsabschnitt (39, 69, 89, 209) aufweist, in dem sich der Wandabstand in Strömungsrichtung (13) von hᵢₙ auf hₑ stetig verjüngt.

6. Fluidikstruktur nach einem der Ansprüche 3 oder 4,
**dadurch gekennzeichnet, dass** der Auslassabschnitt (42, 72, 92, 212) in der ersten Richtung senkrecht zur Strömungsrichtung (13) einen Wandabstand hₒᵤₜ > hₑ aufweist und dass die Fluidleitung (32, 62, 82, 192) in Strömungsrichtung (13) hinter dem Halteabschnitt (40, 70, 90, 210) und vor dem Auslassabschnitt (42, 72, 92, 212) einen zweiten Übergangsabschnitt (41, 71, 91, 211) aufweist, in dem sich der Wandabstand in Strömungsrichtung (13) von hₑ auf hₒᵤₜ stetig aufweitet.

7. Fluidikstruktur nach einem der Ansprüche 1 bis 6,
**dadurch gekennzeichnet, dass** die Fluidleitung (62, 82, 412) in Strömungsrichtung (13) vor dem Halteabschnitt (70, 90, 420) einen Einlassabschnitt (68, 88, 418) und in Strömungsrichtung (13) hinter dem Halteabschnitt (70, 90, 420) einen Auslassabschnitt (72, 92, 422) aufweist, wobei die Fluidleitung (62, 82, 412) in dem Halteabschnitt (70, 90, 420) in einer zweiten Richtung senkrecht zur Strömungsrichtung (13) gegenüber dem Einlassabschnitt (68, 88, 418) und dem Auslassabschnitt (72, 92, 422) lateral erweitert ist.

8. Fluidikstruktur nach Anspruch 7,
**dadurch gekennzeichnet, dass** der weite Bereich (76, 96, 426) in der zweiten Richtung senkrecht zur Strömungsrichtung (13) gegenüber dem Einlassabschnitt (68, 88, 418) und/oder gegenüber dem Auslassabschnitt (72, 92, 422) versetzt angeordnet ist.

9. Fluidikstruktur nach einem der Ansprüche 1 bis 8,
**dadurch gekennzeichnet, dass** die Fluidleitung (82, 158) in Strömungsrichtung (13) vor und/oder hinter dem Halteabschnitt (90) wenigstens eine Stoppstruktur (105, 106, 160), vorzugsweise ausgebildet in Form eines den Verlauf wenigstens einer der Wände der Fluidleitung (82, 158) unterbrechenden Absatzes, aufweist.

10. Mikrofluidischer Chip (110, 170, 190, 510) mit einem Substrat (10, 30, 60, 80, 120, 310, 410, 520), einer Abdeckung (125, 525) für das Substrat (10, 30, 60, 80, 120, 310, 410, 520) und einer Fluidikstruktur nach einem der Ansprüche 1 bis 9 in dem Substrat (10, 30, 60, 80, 120, 310, 410, 520),
**dadurch gekennzeichnet, dass** die Fluidleitung (12, 32, 62, 82, 122, 172, 192, 312, 412, 522) in Form eines Kanals in dem Substrat Substrat (10, 30, 60, 80, 120, 310, 410, 520) ausgebildet und von der Abdeckung (125, 525) verschlossen ist, wobei der Kanal in dem Halteabschnitt (20, 40, 70, 90, 210, 320, 420) in den engen (24, 44, 74, 94, 134, 164, 174, 194, 324, 424, 534) und den weiten Bereich (26, 46, 76, 96, 136, 176, 196, 326, 426, 536) unterteilt ist, vorzugsweise mit einer größeren Kanaltiefe im weiten Bereich als im engen Bereich.

11. Mikrofluidischer Chip (110, 170, 190, 510) nach Anspruch 10,
**dadurch gekennzeichnet, dass** die erste Richtung senkrecht auf einem der Abdeckung (125, 525) gegenüberliegenden Kanalgrund (14, 34, 34', 84, 163, 202, 203, 314, 414) steht.

12. Mikrofluidischer Chip (110, 170, 190, 510) nach Anspruch 11,
**dadurch gekennzeichnet, dass** der Kanalgrund (14, 34', 84, 163, 202, 314, 414) in einem Einlassabschnitt (18, 38, 68, 88, 208, 318, 418) in Strömungsrichtung (13) vor dem Halteabschnitt (20, 40, 70, 90, 210, 320, 420) und in einem Auslassabschnitt (22, 42, 72, 92, 212, 322, 422) in Strömungsrichtung (13) hinter dem Halteabschnitt (20, 40, 70, 90, 210, 320, 420) stufenlos in den Kanalgrund des engen Bereiches (24, 44, 74, 94, 134, 164, 174, 194), der vorzugsweise ein Plateau im Sinne des Anspruches 5 bildet, oder in den Kanalgrund des weiten Bereiches (176, 196, 326, 426, 536) übergeht.

13. System mit einer Fluidikstruktur nach einem der Ansprüche 1 bis 9 oder mit einem mikrofluidischen Chip (110, 510) nach einem der Ansprüche 10 bis 12, wobei der enge Bereich (134, 534) ein Volumen Vₑ und der weite Bereich (136, 536) ein Volumen V_{w} aufweisen,
mit einer ersten Flüssigkeit (140, 540) mit einem definierten Volumen V_{Fl1}, mit einer zweiten Flüssigkeit (150, 550) mit einem definierten Volumen V_{Fl2},
und mit einem Puffermedium (146, 546), welches eingangs des Halteabschnitts zwischen der ersten und der zweiten Flüssigkeit angeordnet und zusammen mit der ersten und der zweiten Flüssigkeit durch die Fluidleitung (122, 522) transportierbar ist,
wobei wahlweise
- die erste und die zweite Flüssigkeit die Wände der Fluidikstruktur stärker benetzen als das Puffermedium und wobei die Bedingungen gelten: V_{Fl1} < Vₑ und V_{Fl1} + V_{Fl2} > Vₑ,
oder
- die erste und die zweite Flüssigkeit die Wände der Fluidikstruktur schwächer benetzen als das Puffermedium und wobei die Bedingungen gelten: V_{Fl1} < V_{w} und V_{Fl1} + V_{Fl2} > V_{w}.

## Claims

1. Fluidic structure which is configured to control one or more fluids with a fluid line (12, 32, 62, 82, 122, 172, 192, 312, 412, 522) which defines a flow direction (13) and a cross-section which is delimited at all sides by walls perpendicular to the flow direction (13), wherein the fluid line (12, 32, 62, 82, 122, 172, 192, 312, 412, 522) has a retention portion (20, 40, 70, 90, 210, 320, 420) which is expanded in the flow direction (13) and which is free from additional inlets and outlets and in which the fluid line (12, 32, 62, 82, 122, 172, 192, 312, 412, 522) has a narrow region (24, 44, 74, 94, 134, 174, 194, 324, 424, 534) having a volume Vₑ and, with respect to the flow direction, in a laterally adjacent manner a wide region (26, 46, 76, 96, 136, 176, 196, 326, 426, 536) having a volume V_{w}, wherein the narrow region (24, 44, 74, 94, 134 164, 174, 194, 324, 424, 534) has in at least a first direction perpendicular to the flow direction (13) a smaller wall spacing hₑ than the minimum wall spacing h_{w} of the wide region (26, 46, 76, 96, 136, 176, 196, 326, 426, 536),
**characterised in that** the fluid line (12, 32, 62, 82, 122, 172, 192, 312, 412, 522) has in the flow direction (13) upstream of the retention portion (20, 40, 70, 90, 210, 320, 420) an inlet portion (18, 38, 68, 88, 208, 318, 418) and in the flow direction (13) downstream of the retention portion (20, 40, 70, 90, 210, 320, 420) an outlet portion (22, 42, 72, 92, 212, 322, 422), wherein the inlet portion (18, 38, 68, 88, 208, 318, 418) and the outlet portion (22, 42, 72, 92, 212, 322, 422) merge in the first direction in a stepless manner into the narrow region (24, 44, 74, 94, 134, 164, 174, 194) of the retention portion (20, 40, 70, 90, 210) or into the wide region (176, 196, 326, 426, 536) of the retention portion (210, 320, 420).

2. Fluidic structure according to claim 1,
**characterised in that** a lateral transition between the narrow region (24, 44, 74, 94, 134, 164, 174, 194, 324, 424, 534) and the wide region (26, 46, 76, 96, 136, 176, 196, 326, 426, 536) is constructed in the form of a shoulder (28, 48, 78, 98, 178, 328, 428) which is expanded in the flow direction (13) .

3. Fluidic structure according to claim 2,
**characterised in that** the narrow region is formed (24, 44, 74, 94, 134, 164, 174, 194, 324, 424, 534) between a plateau of the shoulder (28, 48, 78, 98, 178, 328, 428) and an opposing wall portion, wherein the first direction is located perpendicularly to the plateau.

4. Fluidic structure according to claim 3,
**characterised in that** the inlet portion (18,) and/or the outlet portion (22,) in the first direction perpendicular to the flow direction (13) has/have a wall spacing hᵢₙ or hₒᵤₜ which is equal to the wall spacing hₑ of the narrow region (24) .

5. Fluidic structure according to claim 3,
**characterised in that** the inlet portion (38, 68, 88, 208) has in the first direction perpendicular to the flow direction (13) a wall spacing hᵢₙ > hₑ and **in that** the fluid line (32, 62, 82, 192) has in the flow direction (13) downstream of the inlet portion (38, 68, 88, 208) and upstream of the retention portion (40, 70, 90, 210) a first transition portion (39, 69, 89, 209), in which the wall spacing in the flow direction (13) continuously tapers from hᵢₙ to hₑ.

6. Fluidic structure according to either claim 3 or claim 4,
**characterised in that** the outlet portion (42, 72, 92, 212) has in the first direction perpendicular to the flow direction (13) a wall spacing hₒᵤₜ > hₑ, and **in that** the fluid line (32, 62, 82, 192) has in the flow direction (13) downstream of the retention portion (40, 70, 90, 210) and upstream of the outlet portion (42, 72, 92, 212) a second transition portion (41, 71, 91, 211), in which the wall portion continuously expands in the flow direction (13) from hₑ to hₒᵤₜ.

7. Fluidic structure according to any one of claims 1 to 6,
**characterised in that** the fluid line (62, 82, 412) has in the flow direction (13) upstream of the retention portion (70, 90, 420) an inlet portion (68, 88, 418) and in the flow direction (13) downstream of the retention portion (70, 90, 420) an outlet portion (72, 92, 422), wherein the fluid line (62, 82, 412) is laterally expanded in the retention portion (70, 90, 420) in a second direction perpendicular to the flow direction (13) with respect to the inlet portion (68, 88, 418) and the outlet portion (72, 92, 422).

8. Fluidic structure according to claim 7,
**characterised in that** the wide region (76, 96, 426) is arranged offset in the second direction perpendicular to the flow direction (13) with respect to the inlet portion (68, 88, 418) and/or with respect to the outlet portion (72, 92, 422) .

9. Fluidic structure according to any one of claims 1 to 8, **characterised in that** the fluid line (82, 158) has in the flow direction (13) upstream of and/or downstream of the retention portion (90) at least one stop structure (105, 106, 160), preferably constructed in the form of a shoulder which interrupts the path of at least one of the walls of the fluid line (82, 158).

10. Microfluidic chip (110, 170, 190, 510) having a substrate (10, 30, 60, 80, 120, 310, 410, 520), a cover (125, 525) for the substrate (10, 30, 60, 80, 120, 310, 410, 520) and a fluidic structure according to any one of claims 1 to 9 in the substrate (10, 30, 60, 80, 120, 310, 410, 520), **characterised in that** the fluid line (12, 32, 62, 82, 122, 172, 192, 312, 412, 522) is constructed in the form of a channel in the substrate (10, 30, 60, 80, 120, 310, 410, 520) and is closed by the cover (125, 525), wherein the channel in the retention portion (20, 40, 70, 90, 210, 320, 420) is subdivided into the narrow region (24, 44, 74, 94, 134, 164, 174, 194, 324, 424, 534) and the wide region (26, 46, 76, 96, 136, 176, 196, 326, 426, 536), preferably with a greater channel depth in the wide region than in the narrow region.

11. Microfluidic chip (110, 170, 190, 510) according to claim 10,
**characterised in that** the first direction is located perpendicularly to a channel base (14, 34, 34', 84, 163, 202, 203, 314, 414) opposite the cover (125, 525).

12. Microfluidic chip (110, 170, 190, 510) according to claim 11,
**characterised in that** the channel base (14, 34', 84, 163, 202, 314, 414) merges in an inlet portion (18, 38, 68, 88, 208, 318, 418) in the flow direction upstream of the retention portion (20, 40, 70, 90, 210, 320, 420) and in an outlet portion (22, 42, 72, 92, 212, 322, 422) in the flow direction downstream of the retention portion (20, 40, 70, 90, 210, 320, 420) in a stepless manner into the channel base of the narrow region (24, 44, 74, 94, 134, 164, 174, 194), which preferably forms a plateau in the sense of claim 5, or into the channel base of the wide region (176, 196, 326, 426, 536) .

13. System having a fluidic structure according to any one of claims 1 to 9 or having a microfluidic chip (110, 510) according to any one of claims 10 to 12, wherein the narrow region (134, 154) has a volume Vₑ and the wide region (136, 536) has a volume V_{w},
having a first fluid (140, 540) having a defined volume V_{F11}, having a second fluid (150, 550) having a defined volume V_{F12}, and having a buffer medium (146, 546) which is arranged at the inlet of the retention portion between the first and second fluid and which can be transported together with the first and the second fluid through the fluid line (122, 522), wherein optionally
- the first fluid and the second fluid wet the walls of the fluidic structure to a greater extent than the buffer medium and wherein the conditions apply:
V_{F11} < Vₑ and V_{F11} + V_{F12} >Vₑ,
or
- the first fluid and the second fluid wet the walls of the fluidic structure to a lesser extent than the buffer medium and wherein the conditions apply:
V_{F11} < V_{w} and V_{F11} + V_{F12} >V_{w}.

## Revendications

1. Structure fluidique, conçue pou le contrôle d'un ou plusieurs fluides avec une conduite de fluide (12, 32, 62, 82, 122, 172, 192, 312, 412, 522) qui définit une direction d'écoulement (13) et une section transversale délimitée de tous les côtés par des parois perpendiculairement à la direction d'écoulement (13),
dans laquelle la conduite de fluide (12, 32, 62, 82, 122, 172, 192, 312, 412, 522) comprend une portion de maintien (20, 40, 70, 90, 210, 320, 420) exempte de conduites d'alimentation et d'évacuation, étendue dans une direction d'écoulement (13), dans laquelle la conduite de fluide (12, 32, 62, 82, 122, 172, 192, 312, 412, 522) comprend une zone étroite (24, 44, 74, 94, 134, 174, 194, 324, 424, 534) avec un volume Vₑ et, par rapport à la direction d'écoulement, adjacente latéralement à une zone large (26, 46, 76, 96, 136, 176, 196, 326, 426, 536) avec un volume V_{w}, dans laquelle la zone étroite (24, 44, 74, 94, 134, 174, 194, 324, 424, 534) présente, dans au moins une première direction perpendiculaire à la direction d'écoulement (13), une distance minimale entre les parois hₑ, inférieure à la distance minimale entre les parois h_{w} de la zone large (26, 46, 76, 96, 136, 176, 196, 326, 426, 536), **caractérisée en ce que**
la conduite de fluide (12, 32, 62, 82, 122, 172, 192, 312, 412, 522) comprend, dans la direction d'écoulement (13), avant la portion de maintien (20, 40, 70, 90, 210, 320, 420), une portion d'entrée (18, 38, 68, 88, 208, 318, 418) et, dans la direction d'écoulement (13), derrière la portion de maintien (20, 40, 70, 90, 210, 320, 420), une portion de sortie (22, 42, 72, 92, 212, 322, 422), dans laquelle la portion d'entrée (18, 38, 68, 88, 208, 318, 418) et la portion de sortie (22, 42, 72, 92, 212, 322, 422) se transforment progressivement, dans la première direction, dans la zone étroite (24, 44, 74, 94, 134, 174, 194) de la portion de maintien (20, 40, 70, 90, 210) ou dans la zone large (176, 196, 326, 426, 536) de la portion de maintien (210, 320, 420).

2. Structure fluidique selon la revendication 1,
**caractérisée en ce qu'**une transition latérale entre la zone étroite (24, 44, 74, 94, 134, 174, 194, 324, 424, 534) et la zone large (26, 46, 76, 96, 136, 176, 196, 326, 426, 536) présente la forme d'un épaulement (28, 48, 78, 98, 178, 328, 428) étendu dans la direction d'écoulement (13).

3. Structure fluidique selon la revendication 2,
**caractérisée en ce que** la zone étroite (24, 44, 74, 94, 134, 174, 194, 324, 424, 534) est réalisée entre un plateau de l'épaulement (28, 48, 78, 98, 178, 328, 428) et une portion de paroi opposée, dans laquelle la première direction est perpendiculaire au plateau.

4. Structure fluidique selon la revendication 3,
**caractérisée en ce que** la portion d'entrée (18) et/ou la portion de sortie (22) présentent, dans la première direction perpendiculaire à la direction d'écoulement (13), une distance entre les parois hᵢₙ respectivement hₒᵤₜ, qui est égale à la distance entre les parois hₑ de la zone étroite (24).

5. Structure fluidique selon la revendication 3,
**caractérisée en ce que** la portion d'entrée (38, 68, 88, 208) présente, dans la première direction perpendiculaire à la direction d'écoulement (13), une distance entre les parois hᵢₙ > hₑ et **en ce que** la conduite de fluide (32, 62, 82, 192) comprend, dans la direction d'écoulement (13) après la portion d'entrée (38, 68, 88, 208) et avant la portion de maintien (40, 70, 90, 210), une première portion de transition (39, 69, 89, 209), dans laquelle la distance entre les parois diminue en permanence de hᵢₙ à hₑ dans la direction d'écoulement (13).

6. Structure fluidique selon l'une des revendications 3 ou 4,
**caractérisée en ce que** la portion de sortie (42, 72, 92, 212) présente, dans la première direction perpendiculaire à la direction d'écoulement (13), une distance entre les parois hₒᵤₜ > hₑ et **en ce que** la conduite de fluide (32, 62, 82, 192) comprend, derrière la portion de maintien (40, 70, 90, 210) et avant la portion de sortie (42, 72, 92, 212), une deuxième portion de transition (41, 71, 91, 211) dans laquelle la distance entre les parois augmente en permanence de hₑ à hₐᵤₜ dans la direction d'écoulement (13) .

7. Structure fluidique selon l'une des revendications 1 à 6,
**caractérisée en ce que** la conduite de fluide (62, 82, 412) comprend, dans la direction d'écoulement (13), avant la portion de maintien (70, 90, 420), une portion d'entrée (68, 88, 418) et, dans la direction d'écoulement (13), derrière la portion de maintien (70, 90, 420), une portion de sortie (72, 92, 422), dans laquelle la conduite de fluide (62, 82, 412) dans la portion de maintien (70, 90, 420) s'élargit latéralement, dans une deuxième direction perpendiculaire à la direction d'écoulement (13), par rapport à la portion d'entrée (68, 88, 418) et à la portion de sortie (72, 92, 422).

8. Structure fluidique selon la revendication 7,
**caractérisée en ce que** la zone large (76, 96, 426) est disposée de manière décalée, dans la deuxième direction perpendiculaire à la direction d'écoulement (13), par rapport à la portion d'entrée (68, 88, 418) et/ou par rapport à la portion de sortie (72, 92, 422).

9. Structure fluidique selon l'une des revendications 1 à 8,
**caractérisée en ce que** la conduite de fluide (82, 158) comprend, dans la direction d'écoulement (13), avant et/ou derrière la portion de maintien (90), au moins une structure d'arrêt (105, 106, 160), de préférence sous la forme d'un épaulement interrompant le tracé d'au moins une des parois de la conduite de fluide (82, 158).

10. Puce microfluidique (110, 170, 190, 510) avec un substrat (10, 30, 60, 80, 120, 310, 410, 520), un couvercle (125, 525) pour le substrat (10, 30, 60, 80, 120, 310, 410, 520) et une structure fluidique selon l'une des revendications 1 à 9 dans le substrat (10, 30, 60, 80, 120, 310, 410, 520),
**caractérisée en ce que** la conduite de fluide (12, 32, 62, 82, 122, 172, 192, 312, 412, 522) présente la forme d'un canal dans le substrat (10, 30, 60, 80, 120, 310, 410, 520) et est obturée par le couvercle (125, 525), dans laquelle le canal, dans la portion de maintien (20, 40, 70, 90, 210, 320, 420), est divisé dans la zone étroite (24, 44, 74, 94, 134, 164, 174, 194, 324, 424, 534) et dans la zone large (26, 46, 76, 96, 136, 176, 196, 326, 426, 536), de préférence avec une profondeur de canal dans la zone large plus grande que dans la zone étroite.

11. Puce microfluidique (110, 170, 190, 510) selon la revendication 10,
**caractérisée en ce que** la première direction est perpendiculaire à un fond de canal (14, 34, 34', 84, 163, 202, 203, 314, 414) opposé au couvercle (125, 525) .

12. Puce microfluidique (110, 170, 190, 510) selon la revendication 11,
**caractérisée en ce que** le fond de canal (14, 34', 84, 163, 202, 314, 414) se transforme, dans une portion d'entrée (18, 38, 68, 88, 208, 318, 418) dans la direction d'écoulement (13) avant la portion de maintien (20, 40, 70, 90, 210, 320, 420) et dans une portion de sortie (22, 42, 72, 92, 212, 322, 422) dans la direction d'écoulement (13) derrière la portion de maintien (20, 40, 70, 90, 210, 320, 420), progressivement dans le fond du canal de la zone étroite (24, 44, 74, 94, 134, 164, 174, 194), qui forme de préférence un plateau au sens de la revendication 5, ou dans le fond de canal de la zone large (176, 196, 326, 426, 536).

13. Système avec une structure fluidique selon l'une des revendications 1 à 9 ou avec une puce microfluidique (110, 510) selon l'une des revendications 10 à 12, dans lequel la zone étroite (134, 534) présente un volume Vₑ et la zone large (136, 536) présente un volume V_{w},
avec un premier liquide (140, 540) avec un volume défini V_{Fl1}
avec un deuxième fluide (150, 550) avec un volume défini V_{Fl2},
et avec un milieu tampon (146, 546), qui est disposé à l'entrée de la portion de maintien entre le premier et le deuxième fluide et qui peut être transporté, conjointement avec les premier et deuxième liquides, à travers la conduite de fluide (122, 522),
dans lequel, au choix
- les premier et deuxième liquides mouillent les parois de la structure fluidique plus fortement que le milieu tampon et dans lequel les conditions suivantes sont valables : V_{Fl1} < Vₑ et V_{FL1} + V_{Fl2} > Vₑ,
ou
- les premier et deuxième liquides mouillent les parois de la structure fluidique moins fortement que le milieu tampon et dans lequel les conditions suivantes sont valables : V_{Fl1} < V_{w} et V_{FL1} + V_{Fl2} > V_{w}.
